# EUROPÄISCHE PATENTSCHRIFT

(11) **EP 4 308 301 B1**
(45) Veröffentlichungstag und Bekanntmachung des Hinweises auf die Patenterteilung: **27.11.2024**
(21) Anmeldenummer: 22717375.4
(22) Anmeldetag: 21.03.2022
(51) Int. Cl.: B02C 4/06, B02C 4/08, B02C 25/00

(54) **SYSTEM UND VERFAHREN ZUM ÜBERWACHEN EINES VERSCHLEISS AN KOMPONENTEN EINER MAHLANLAGE**
SYSTEM AND METHOD FOR MONITORING WEAR OF MILLING PLANT COMPONENTS
SYSTÈME ET PROCÉDÉ POUR SURVEILLER USURE DES COMPOSANTES D'UNE INSTALLATION DE BROYAGE

(30) Priorität: 19.03.2021 CH 2972021
(43) Veröffentlichungstag der Anmeldung: 24.01.2024
(73) Patentinhaber: Bühler AG, 9240 Uzwil (CH)
(72) Erfinder: PREMENDRA, Prasanna, 8400 Winterthur (CH)
(74) Vertreter: Leimgruber, Fabian Alfred Rupert
(86) Internationale Anmeldenummer: PCT/EP2022/057345
(87) Internationale Veröffentlichungsnummer: WO 2022/195127

(56) Entgegenhaltungen:
- EP-A1- 3 500 370
- EP-B1- 3 500 370
- WO-A1-2019/101968

## Beschreibung

### Technisches Gebiet

Die Erfindung bezieht sich auf ein System und ein Verfahren zum Überwachen eines Verschleiss, insbesondere ein System und ein Verfahren zur technischen Instandhaltung basierend auf einer dynamischen Überwachung, von Komponenten einer Mahl- oder Walzanlage oder anderen Zerkleinerungsvorrichtung. Insbesondere betrifft die Erfindung ein System und ein Verfahren zur Überwachung eines Verschleisses einer Oberfläche bei Mahlwalzen, insbesondere von Walzenprofilen in Feinmühlen. Weiter betrifft die Erfindung eine Mahlanlage mit einem solchen System.

Mahlanlagen, wie Mühlen oder Mahlwerke, verwenden häufig zylindrische Walzen oder Walzenpaare für eine Zuführung und Zerkleinerung eines Mahl- oder Zerkleinerungsgutes. Aufgrund der erforderlichen Zerkleinerungswirkung von Mahlwalzen sind diese in der Regel mit einer harten Oberfläche versehen oder werden gegossen und bis zu einer Tiefe von z.B. 10 mm oberflächengehärtet. Unter der harten Oberfläche ist das Material der Walzen relativ weicher und neigt zu schnellerem Verschleiss, was zu einer möglichen Beschädigung der gesamten Walze und somit zum Ausfall der Mahlfunktion führen kann. Es ist deshalb vorteilhaft, den Verschleiss bei Komponenten einer Mahlanlage, insbesondere der Walzenoberflächen periodisch oder kontinuierlich zu überwachen, da dies die rechtzeitige Durchführung von Wartungsarbeiten und die Vorhersage einer zu erwartenden Restlebensdauer der Komponenten und somit eine zuverlässige Instandhaltung der Mahlanlagen ermöglicht.

### Hintergrund der Erfindung

Herkömmliche Mahlanlagen weisen einen Walzenstuhl als Zerkleinerungsmaschine auf, in dem das Mahlgut zwischen rotierenden Walzen aufgebrochen und zerrieben wird. Diese Bauform einer Mahlanalage ist heute die verbreitetste in industriellen Getreidemühlen. Das Mahlen in einer modernen Mühle umfasst zwei Verarbeitungsgänge, die sich typischerweise mehrfach wiederholen: Zerkleinern und Sieben. Der Walzenstuhl verrichtet das Mahlen. Hierbei wird der Mehlkern in mehreren Arbeitsgängen von den Schalenteilen gelöst. Das dabei entstehende Gemenge wird zur Trennung auf einen Plansichter geleitet. Die groben Teilchen, die noch nicht zu Mehl zerkleinert wurden, werden mittels Pneumatik oder mechanischer Transportarten wieder auf den Walzenstuhl geleitet. Ein Durchgang durch Walzenstuhl und Plansichter wird Passage genannt. Beim Schroten werden die Körner durch Riffelwalzen aufgebrochen. Zum Auflösen werden Glattwalzen verwendet, womit die Mehl- und Schalenteile voneinander getrennt werden. Beim Ausmahlen werden die letzten Mehlteilchen von der Schale abgelöst. Das Korn durchläuft acht bis zwölf Passagen, bevor das Mehl von der Schale gelöst ist. In einem geschlossenen Gehäuse fällt das Mahlgut, z.B. das Getreide, ins obere Ende des Walzenstuhls. Dort führt eine Speisewalze es unter Gewährleistung eines steten Volumenstroms dem Mahlspalt zu. Dieser wird durch zwei horizontal oder diagonal parallel angeordnete Walzen gebildet, die (wie Zahnräder) gegenläufig sind. Verschiedene typischerweise verstellbare Parameter sind entscheidend: (i) Abstand zwischen den Walzen (Mahlspalt), (ii) Differenzialgeschwindigkeit (Voreilung bei Riffelwalzen 1:2,5 und bei Glattwalzen 1:1,25), (iii) Anzahl der Riffel, (iv) Riffelwinkel (Drall), und (iv) Stellung der Riffel zueinander (Rücken:Rücken, Rücken:Schneide, Schneide:Schneide, Schneide:Rücken).

Bei den Mahlanlagen sollten die Einspeisevorrichtungen und die Walzen so angeordnet werden, dass vorteilhafterweise der Druck auf die Arbeitsflächen der Walzen möglichst gleichförmig ist. Figur 1 zeigt einen Walzenstuhl teils in Ansicht, teils im Schnitt. Den Zerkleinerungswalzen a und b wird das Gut mittels der Speisewalzen c und d zugeführt. Die Letztere läuft mit der gleichen Umfangsgeschwindigkeit wie die Zerkleinerungswalze b, so dass kein Stauen des Gutes an den Walzen und damit keine höhere Belastung der Mahlflächen stattfinden kann. Mittels einer Stellschraube e kann ein Schieber f so eingeregelt werden, dass die Speisewalze c der Speisewalze d nur soviel Gut zuführt, wie letztere an die Zerkleinerungswalzen a und b weitergeben kann. Um eine Erwärmung des Gutes im Walzenstuhl zu verhindern, werden die Stühle neuerdings mit einer Aspirationsvorrichtung versehen. Zur Reinigung der Walzen können z.B. selbsttätig andrückende Bürsten dienen.

Traditionell wird der Zustand der Komponenten einer Mahlanlage, insbesondere der Mahlwalzen, überwacht, indem ein Fachmann die Walzen und das gemahlene Gut begutachtet. Hierfür kann es jedoch erforderlich sein den Mahlvorgang zu unterbrechen, wodurch es zu Standzeiten und somit Produktionsausfällen kommt. Ferner hängt es von der Erfahrung und Aufmerksamkeit des Fachmanns ab, einen Verschleiss, Schäden oder unzureichende Produktbearbeitung zu erkennen. Derartig ermittelte Ergebnisse sind ungenau und subjektiv. Zur objektiven Erfassung des Verschleiss von Mahlwalzen wurde vorgeschlagen, einen Ist-Zustand mit einem Soll- bzw. Anfangszustand zu vergleichen. Hierfür werden zur Bewertung von Riffelwalzen z. B. Profilabdrücke der Walzenoberfläche genommen, wie in DE 10063377 A1 beschrieben. Weiter wurden Analyseverfahren vorgeschlagen, die für eine optische Erfassung der Walzenoberfläche Lichtquellen und Photodetektoren verwendet, wie in WO 2017/140928 A1 erläutert. Derartige Verfahren zur Bestimmung des Verschleiss von Mahlanlagen beschränken sich jedoch auf eine Analyse des momentanen Zustands der Oberfläche, so dass Schäden oder Ertragsverlust aus einem bereits vorliegenden Verschleiss nicht verhindert werden. Ferner lassen solche Verfahren weitere Parameter der Mahlanlage und deren Umgebung ausser Acht, die zum Verschleiss beitragen und die Produktivität der Mahlanlage beeinträchtigen können. Ferner sind diese Verfahren aufwendig und zeitintensiv.

Es wurden elektronische Überwachungsverfahren basierend auf einer sensorischen Datenerfassung von Messparametern entwickelt, die einen Zustand, bzw. einen Verschleiss, von Walzen einer Mahlanlage erfassen, wie etwa in WO 2021 /037525 A1 beschrieben. Dabei wird ein Sensor innerhalb einer Mahlwalzen angeordnet. Der Sensor ist zur Erfassung von Messwerten ausgebildet, die einen Zustand der Walzen charakterisieren. insbesondere kann es sich dabei um einen Zustand einer Umfangsfläche der Walzen handeln. Der Zustand kann beispielsweise eine Temperatur, ein Druck, eine Kraft (Kraftkomponente(n) in einer oder mehreren Richtungen), ein Verschleiss, eine Vibration, eine Deformation (Ausdehnung und/oder Auslenkweg), eine Drehgeschwindigkeit, eine Drehbeschleunigung, eine Umgebungsfeuchtigkeit, eine Position oder eine Orientierung der Walzen sein und mit entsprechend dafür ausgebildeten Sensoren erfasst werden. Die Erfassung des Zustands der Mahlwalze erfolgt kontinuierlich während des Betriebs der Mahlanlage. Weiter ist ein Datensender zur berührungslosen Übermittlung von Messwerten des Sensors an einen Datenempfänger und weiter an eine Steuereinheit oder ein übergeordnetes Leitsystem zur Auswertung vorgesehen, wodurch die Mahlanlage oder ein Teil davon gesteuert und geregelt werden kann. Insbesondere kann von der Steuereinheit eine Warnmeldung ausgegeben werden, falls ein vorgegebenes Warnkriterium erfüllt ist. Das Warnkriterium kann beispielsweise darin bestehen, dass der Messwert einen vorgegebenen Grenzwert überschreitet. Falls das Warnkriterium erfüllt ist, kann ein Warnsignal ausgegeben werden oder die Mahlanlage kann zum Stillstand gebracht werden, beispielsweise durch die Steuereinheit. Bei diesem Überwachungsverfahren werden jedoch Einflüsse ausserhalb der Mahlwalze ausser Acht gelassen. Es kann zu unerwünschten Standzeiten, einem Ertragsausfall und übermässigen Wartungskosten kommen.

Aus dem Dokument EP 3500370 A1 ist eine Mahlanlage mit Mahlwalzen bekannt, die in den Walzen mehrere Sensoren zur Erfassung von Messwerten aufweist, die einen Zustand der Walzen beschreiben, und die dazu ausgelegt ist den Betrieb der Mahlanlage mittels einer Steuereinheit zu optimieren und eine verbleibende Lebensdauer, bzw. einen Verschleisszustand, der Walzen anzugeben. Die Sensoren sind zum Beispiel als Temperatursensoren zur Ermittlung eines Temperaturprofils der Walzen, als Vibrationssensoren zur Detektion der Walzenvibration und als Accelerometer zum Überwachen einer Drehzahl, Beschleunigung oder Verzögerung der Walzen ausgelegt und übermitteln ihre Messwerte an die Steuereinheit. Die Steuereinheit umfasst eine maschinell lernende Einheit, mit der der Walzenbetrieb, wie etwa die Breite eines Spalts zwischen zwei Walzen oder die Parallelität der Walzen, basierend auf den empfangenen Messdaten automatisiert optimiert wird. Weiter wird mittels der maschinell lernenden Einheit die verbleibende Lebensdauer und ein Verschleisszustand der Walzen bestimmt. Dabei kann die maschinell lernende Einheit eine Überwachungseinheit zum Überwachen der empfangenen Messwerte und eine Lerneinheit umfassen. Die Überwachungseinheit erfasst z. B. die zeitliche Entwicklung der Temperatur, der Spaltbreite und Drehzahl in Abhängigkeit von einem Ist- und einem Soll-Wert. Die Lerneinheit führt den Lernvorgang durch Verknüpfung des Ist- und Soll-Werts durch. Damit kann der Betrieb der Mahlanlage mittels der maschinell lernenden Einheit in Bezug auf Form, Drall, und Oberflächenzustand der Walzen optimiert werden. Dabei wird zwar die verbleibende Lebensdauer und der Verschleisszustand der Komponenten der Mahlanlage berücksichtigt. Es wird aber keine Aussage zur Optimierung von Wartungsarbeiten zur Instandhaltung der Mahlanlage erreicht. Dadurch können unnötige Kosten und Standzeiten entstehen und die Effizienz der Mahlanlage beeinträchtigt werden.

### Zusammenfassung der Erfindung

Es ist eine Aufgabe der vorliegenden Erfindung ein System und ein Verfahren zum Überwachen eines Verschleiss von Komponenten einer Mahl- oder Walzanlage, insbesondere zur technischen Instandhaltung über die Lebensdauer solcher Anlagen, zur Verfügung zu stellen, die eine kosten- und materialsparende Wartung der Anlage, einen optimalen Zeitpunkt für einen Austausch von Komponenten der Mahlanlage und eine kosten- und materialsparende Integration des Verschleissverhaltens der Anlage in deren Lebenszyklus ermöglichen. Insbesondere soll ein solches System und ein Verfahren für Mahl- oder Walzanlage bereitgestellt werden, die Standzeiten für Wartungsarbeiten verringern und gleichzeitig einen übermässigen Ertragsausfall, Qualitätsverlust sowie Materialverbrauch über den Lebenszyklus der Anlage vermeidet. Weiter soll für derartige Anlagen eine rechtzeitige Anzeige zur Durchführung von Wartungsarbeiten und eine Vorhersage einer zu erwartenden Restlebensdauer von Mahlwalzen dieser Anlagen bereitgestellt werden. Das der Erfindung übergeordnet zugrunde liegende technische Problem besteht zusammenfassend darin, ein Verfahren und ein System für eine Anlage zum Vermahlen und/oder Schroten insbesondere von Körnerfrüchten anzugeben, mit dem die Vermahlung und/oder Schrotung optimiert und automatisiert durchgeführt werden kann, und welche die Betriebssicherheit und Lebensdauer einer solchen Mahlanlage erhöhen.

Nach der vorliegenden Erfindung werden diese Aufgaben durch ein Verfahren und ein System zum Überwachen eines Verschleiss an Komponenten einer Mahlanlage und durch eine Mahlanlage mit einem solchen System mit den Merkmalen der unabhängigen Ansprüche erreicht. Darüber hinaus können aus den abhängigen Ansprüchen und den zugehörigen Beschreibungen weitere vorteilhafte Ausführungsformen und -varianten abgeleitet werden.

Ein Verfahren und ein System zum Überwachen eines Verschleiss an Komponenten einer Mahlanlage, insbesondere zur Überwachung eines Verschleiss an Mahlwalzen oder einem Mahlwalzenpaar der Mahlanlage, nach der Erfindung ermittelt einen optimierten künftigen Zeitpunkt für eine Wartung der Mahlanlage, insbesondere eine Wartung einer Mahlwalze, bzw. eines Mahlwalzenpaars. Das Verfahren dient insbesondere der Instandhaltung der Mahlanlage über den Lebenszyklus Anlage. Im Folgenden kann das Verfahren auch kurz als Überwachungsverfahren oder als Instandhaltungsverfahren bezeichnet werden. Das Verfahren wird mittels eines Systems ausgeführt, das eine Steuereinheit zur Steuerung der Mahlanlage, insbesondere zur Steuerung der Mahlwalzen, bzw. Mahlwalzenpaare, eine Sensorik zum Erfassen von Messdaten zu technischen Parametern bezüglich eines Verschleisszustands einer Komponente, insbesondere einer Mahlwalze oder eines Mahlwalzenpaares, und zum Erfassen von Messdaten zu technischen Parametern bezüglich eines Betriebszustands der Mahlanlage, eine Analyseeinheit zur Analyse eines Verschleissverhaltens der Mahlanlage sowie wenigstens einen Datensender und wenigstens einen Datenempfänger zum Austausch von Daten umfasst.

Die Sensorik erfasst die Messdaten zum Verschleisszustand wenigstens einer Komponente, insbesondere einer Mahlwalze oder eines Mahlwalzenpaares, und die Messdaten zum Betriebszustand der Mahlanlage periodisch oder kontinuierlich über die Zeit und stellt die Messdaten der Analyseeinheit z. B. mittels eines Datensenders zur Verfügung. Die Sensorik kann hierfür mehrere Messsensoren umfassen.

Die Analyseeinheit ordnet den Messdaten zu wenigstens einem der Parameter zum Verschleisszustand von wenigstens einer Komponente einen Verschleissgrad der wenigstens einen Komponente zu. Weiter ordnet die Analyseeinheit dem Verschleissgrad einen Wartungsverlust zu, der einem Mahlertragsverlust aufgrund einer technischen Wartung der wenigstens einen Komponente entspricht. Der Wartungsverlust kann z. B. durch einen Ausfall eines Mahlertrags aufgrund eines Stillstands der Mahlanlage und/oder der Kosten zur Behebung des Verschleiss bestimmt werden. Der Wartungsverlust kann somit z. B. vom Umfang und einer Zeitdauer erforderlicher Wartungsarbeiten und -materialien zur Behebung eines Verschleiss an der Komponente abhängen. Aus mehreren zu unterschiedlicher Zeit erfassten Messdaten zum Verschleisszustand leitet die Analyseeinheit einen künftigen Verschleisszustand zu einem Zeitpunkt T in der Zukunft ab. Dem künftigen Verschleisszustand ordnet die Analyseeinheit einen künftigen Verschleissgrad und einen künftigen Wartungsverlust zu. Beispielsweise kann der künftige Verschleisszustand durch übliche Extrapolationsverfahren aus den periodisch oder dynamisch erhobenen Messdaten ermittelt werden. Der künftige Verschleissgrad und der künftige Wartungsverlust sind mit dem künftigen Verschleisszustand korreliert und können somit aus diesem abgeleitet werden.

Dabei kann die Analyseeinheit in einer digitalen Cloud-Plattform vorgesehen sein. Somit kann die Analyseeinheit von mehreren geografisch getrennten Standorten aus zum Einsatz bei unterschiedlichen Mahlanlagen verwendet werden. Die Analyseeinheit kann dadurch in einfacher Weise aktualisiert und mehrfach genutzt werden.

Weiter ordnet die Analyseeinheit den Messdaten zu wenigstens einem Parameter zum Betriebszustands der Mahlanlage einen Mahlertragswert zu, der den Ertrag aus dem Betrieb der Mahlanlage angibt. Die Analyseeinheit vergleicht den Mahlertragswert mit einem vorgegebenen Ertragssollwert der Mahlanlage und bestimmt einen Mahlertragsverlust relativ zum Ertragssollwert. Der Ertragssollwert kann z. B. durch eine technische Anlagenspezifikation des Anlagenherstellers oder Anlagenbetreibers gegeben sein. Auch kann der Ertragssollwert ein theoretischer idealer Ertragswert für die zu überwachende Mahlanlage sein, der aus den technischen Kenndaten dieser Anlage errechnet wird, oder der Ertragssollwert kann durch einen praktischen Testlauf der Anlage bestimmt werden solange noch kein Verschleiss von Anlagenkomponenten vorliegt. Der aus den Messdaten zum Betriebszustand ermittelte Mahlertragswert zu einem aktuellen Zeitpunkt liegt aufgrund von Verschleiss der Mahlkomponenten, insbesondere Mahlwalzen, bzw. Mahlwalzenpaar, in der Regel unterhalb des für eine Mahlanlage vorgegebenen Ertragssollwerts, wodurch sich ein Verlust an Mahlertrag ergibt. Beispielsweise wird der Ertrag aus dem Mahlbetrieb der Mahlanlage dadurch verringert, dass auf Grund von Verschleiss ein erhöhter Energiebedarf der Anlage besteht oder zusätzliche Passagen zur Beibehaltung einer Mahlqualität erforderlich sind. Aus mehreren zu unterschiedlicher Zeit erfassten Messdaten zum Betriebszustand leitet die Analyseeinheit einen künftigen Betriebszustand und daraus einen künftigen Mahlertragsverlust zu einem Zeitpunkt T_{Betrieb} in der Zukunft ab. Der künftige Betriebszustand kann beispielsweise durch Extrapolationsverfahren ermittelt werden. Der künftige Mahlertragsverlust korreliert mit dem künftigen und kann daher aus den Messdaten des Betriebszustand ermittelt werden.

Die Analyseeinheit optimiert einen Wartungszeitpunkt in der Zukunft, indem als künftiger Wartungszeitpunkt derjenige Zeitpunkt festgelegt wird, an dem der künftige Wartungsverlust im Wesentlichen dem künftigen Mahlertragsverlust entspricht. Vorteilhaft erfolgt eine dynamische Optimierung, wobei die Analyseeinheit periodisch oder dynamisch aktuelle Messdaten eines Verschleisszustands einer Komponente und aktuelle Messdaten bezüglich eines Betriebszustands der Mahlanlage fortlaufend in die Analyse des Verschleissverhaltens einbezieht und einen aktualisierten Verschleissgrad, einen aktualisierten Wartungsverlust sowie einen aktualisierten Mahlertragsverlust bestimmt und daraus einen aktuell optimierten künftigen Wartungszeitpunkt ermittelt.

Das Überwachungsverfahren nach der vorliegenden Erfindung verwendet die technischen Parameter zur Bestimmung des Zustands der Mahlanlage und ermittelt in Abhängigkeit dieser technischen Parameter Vorkehrungen zur technische Instandhaltung der Mahlanlage. Mit dem Überwachungsverfahren kann dadurch die technische Funktionsweise einer Mahlanlage über einen gesamten Lebenszyklus der Mahlanlage optimiert werden. Insbesondere können unerwünschte oder übermässig lange Standzeiten der Mahlanlage verkürzt oder vermieden werden, eine Beeinträchtigung des Mahlertrags kann minimiert werden und eine Verringerung der Mahlkapazität über die Zeit vermindert werden. Dadurch lässt sich die Lebensdauer der Mahlanlage und deren Profitabilität verlängern, bzw. verbessern. Das Überwachungsverfahren unterstützt zudem einen schonenden Umgang mit Materialien und anderen Ressourcen.

In einer vorteilhaften Variante des erfindungsgemässen Überwachungsverfahrens ermittelt die Analyseeinheit aus den Messdaten zu technischen Parametern bezüglich eines Verschleisszustands einer Komponente und/oder aus den Messdaten zum Betriebszustand der Mahlanlage wenigstens eine für einen spezifischen Verschleiss erforderliche spezifische Wartungsarbeit. Vorteilhaft legt die Analyseeinheit einen künftigen Wartungszeitpunkt für diese erforderliche spezifische Wartungsarbeit als denjenigen Zeitpunkt festgelegt, an dem der spezifische künftige Wartungsverlust resultierend aus diesem spezifischen Verschleiss dem spezifischen künftigen Mahlertragsverlust resultierend aus diesem spezifischen Verschleiss entspricht. Beispiele für spezifische Wartungsarbeiten sind ein Ersatz eines Walzenschafts, eines Walzenstumpfs oder eines Walzenlagers oder der gesamten Walze, ein Ausbalancieren der Walzen sowie ein Schleifen und Polieren bei Glattwalzen. Das Überwachungsverfahren kann für jeden solchen spezifischen Verschleiss einen künftigen Wartungszeitpunkt festlegen.

In einer weiteren vorteilhaften Variante des erfindungsgemässen Überwachungsverfahrens aggregiert die Analyseeinheit Messdaten unterschiedlicher Parameter zum Verschleisszustand wenigstens einer Komponente und/oder unterschiedlicher Parameter zum Betriebszustands der Mahlanlage mittels einem Aggregiermodul. Auf der Basis der aggregierten Messdaten kann die Analyseeinheit der wenigstens einen Komponente einen aggregierten Verschleissgrad und einen zugehörigen aggregierten Verschleissverlust zuordnen. Weiter kann die Analyseeinheit dem Betriebszustands der Mahlanlage einen aggregierten Mahlertragswertverlust zuordnen. Beispielsweise können in den aggregierten Verschleissgrad Messdaten bezüglich der Temperatur, der Vibration und der Drehgeschwindigkeit einer Mahlwalze, des Spaltabstands eines Mahlwalzenpaares, der Umgebungsfeuchtigkeit, etc. einfliessen. In den aggregierten Mahlertragswertverlust können Messdaten zum Energieverbrauch der Mahlanlage, der Quantität und Qualität des Mahlertrags, etc. einbezogen werden. Eine Vielzahl von Messsensoren der Sensorik können Messdaten zu unterschiedlichen Parametern erfassen und an die Analyseeinheit übermitteln. Die Analyseeinheit aggregiert die Vielzahl von Messparametern zu einem aggregierten Verschleisszustand, bzw. einem aggregierten Betriebszustand. Dabei kann vorteilhaft auch eine Gewichtung unterschiedlicher Parameter erfolgen. Beispielsweise können Parameter, die zur Bestimmung eines Verschleiss einer Komponente eine höhere Relevanz haben, eine höhere Gewichtung haben als Parameter, die weniger relevant sind.

Vorteilhaft können auch Messdaten zu unterschiedlichen Verschleissarten, wie etwa den oben erwähnten spezifischen Verschleissarten, und/oder unterschiedlichen Komponenten berücksichtigt werden und zu einem gemeinsamen Verschleissgrad der Komponente oder der gesamten Mahlanlage aggregiert werden. Den unterschiedlichen Verschleissarten und Komponenten kann dabei wiederum eine unterschiedliche Gewichtung zugeordnet werden.

Durch die Verwendung von aggregierten Messresultaten ist es möglich den Einfluss unterschiedlicher Verschleissarten und deren Auswirkungen auf den Betrieb der Mahlanlage in die Bestimmung des Wartungsverlusts und des Mahlertragsverlusts einzubeziehen. Es kann eine ganzheitliche Betrachtung erfolgen, bei der die einzelnen Einflussfaktoren auf die technische Gesamtleistungsfähigkeit der Mahlanlage berücksichtigt sind.

Für das erfindungsgemässe Überwachungsverfahren umfasst die Sensorik des Überwachungssystems vorteilhaft mehrere Messsensoren, die in oder nahe der Mahlanlage verteilt angeordnet sind. Vorzugsweise werden Messsensoren verwendet, die Messdaten zu einer Temperatur von Komponenten, einem Rollenprofil und/oder einer Rauigkeit von Mahlwalzen der Mahlanlage, einer Drehgeschwindigkeit der Mahlwalzen, einer Vibration der Mahlwalzen, einem Abstand von Walzen eines Mahlwalzenpaares, einen Energieverbrauch der Mahlanlage, einer Produktionsquantität der Mahlanlage, einem Mahlgrad des gemahlenen Mahlgutes, einer Zeit seit einer letzten Wartung und/oder Standzeiten der Mahlanlage erfassen. Die Messsensoren zur Bestimmung des Rollenprofils von Riffelwalzen erfassen insbesondere eine Kontur der Riffel, z. B. deren Winkel, Steigung, Abrundung, etc.. Für Glattwalzen wird insbesondere die Oberflächenstruktur erfasst. Die Messsensoren können auch als Sensoreinheiten mit mehreren Bauelementen ausgebildet sein. Beispielsweise kann eine optische Sensoreinheit vorgesehen sein, die unter anderem eine Lichtemitter und einen Lichtempfänger, wie etwa eine Kamera, umfasst.

Bei einer Ausführungsform des Überwachungssystems sind beispielsweise an einer Mahlwalze der Mahlanlage wenigstens ein Temperatursensor und ein Vibrationssensor angeordnet. Weiter kann die Mahlwalze vorteilhaft wenigstens einen Datensender und einen Mikroprozessor umfassen, um Messdaten über die Mahlwalze für die Analyseeinheit bereit zu stellen. Dadurch wird eine Art Walzenverschleissmessvorrichtung an der Mahlwalze bereitgestellt.

In einer weiteren vorteilhaften Variante des erfindungsgemässen Überwachungsverfahrens erstellt die Analyseeinheit mittels eines Regressionsmoduls und/oder eines Interpolationsmoduls eine Prognose des künftigen Wartungsverlusts und des künftigen Mahlertragsverlusts. Das Regressionsmodul verwendet beispielsweise die Temperatur, den Oberflächenzustand und die Vibration einer Mahlwalze als unabhängige Parameter, um das Verhalten des Verschleissgrads zu bestimmen und für die Zukunft zu ermitteln. Ebenso können der Energieverbrauch, der Mahlgrad des Mahlgutes und dessen Quantität zur Bestimmung des Mahlertragsverlusts verwendet werden, um daraus einen Wert für die Zukunft zu ermitteln. Durch den Einsatz eines Regressions- oder Interpolationsmoduls können bewährte statistische Verfahren zur Überprüfung des technischen Zustands der Mahlanlage und zur Bestimmung des Verschleissverhaltens herangezogen werden.

In einer wiederum einer weiteren vorteilhaften Variante des erfindungsgemässen Überwachungsverfahrens umfasst die Analyseeinheit ein Modul zum maschinellen Lernen und kann den künftigen Wartungsverlust und den künftigen Mahlertragsverlust automatisiert ermitteln, insbesondere können diese Werte automatisiert optimiert werden. Mit dem Modul zum maschinellen Lernen, kurz maschinelles Lernmodul, ist es möglich, den künftigen Wartungszeitpunkt selbst-adaptiv zu optimieren. Das maschinelle Lernmodul kann für verschiedene Arten von maschinellem Lernen ausgebildet sein, beispielsweise für überwachtes Lernen, nicht-überwachtes Lernen, teilüberwachtes Lernen, bestärkendes Lernen, transduktives Lernen, Multi-Task-Lernen, und dergleichen. Mit Hilfe des maschinellen Lernmoduls kann die Analyseeinheit kontinuierlich den Analyseprozess anpassen, wobei die von der Sensorik fortlaufend erfassten Messdaten und Sollwerte für den Betrieb der Mahlanlage verwendet werden können.

In einer vorteilhaften Weiterführung dieser Variante des erfindungsgemässen Überwachungsverfahrens kann das Modul zum maschinellen Lernen ein Regelsignal an die Steuereinheit zur Regelung des Betriebs der Mahlanlage senden, womit der Betrieb der Mahlanlage entsprechend einem vorteilhaften, bzw. gewünschten Wartungszeitpunkt derart selbst-adaptiv optimiert wird, dass der künftige Wartungszeitpunkt dem vorteilhaften Wartungszeitpunkt entspricht. Im Lebenszyklus der Mahlanlage können sich im praktischen Einsatz der Anlage verschiedene Zeitpunkte für eine Wartung anbieten. Beispielsweise kann eine Wartung der Anlage vorteilhaft eingeplant werden, wenn die Mahlanlage an verändertes Mahlgut angepasst wird oder die Anlage aus anderen z. B. auch nichttechnischen Gründen angehalten werden soll. Ein solcher vorteilhafter Wartungszeitpunkt kann vor oder nach einem von dem Überwachungssystem ermittelten zukünftigen Wartungszeitpunkt liegen. Durch das maschinell lernende Modul kann daraus im Umkehrschluss ein optimierter Betrieb der Mahlanlage bestimmt werden.

Vorteilhaft kann dabei eine Optimierung des Betriebs der Mahlanlage durch eine Optimierung in Bezug auf eine Parallelität von Mahlwalzen einer Walzenpaarung, einen Abstand der Mahlwalzen zueinander und/oder eine Drehgeschwindigkeit der Mahlwalzen, basierend auf den von dem Modul zum maschinellen Lernen ermittelten künftigen Wartungsverlust und den künftigen Mahlertragsverlust erfolgen. Ist beispielsweise ein vorteilhafter Wartungszeitpunkt nur etwas später als ein von der Analyseeinheit ermittelter künftiger Wartungszeitpunkt, kann der Betrieb dahingehend optimiert werden, dass von der Steuereinheit ein etwas schonenderer oder energiesparender Mahlbetrieb oder dergleichen eingestellt wird. Dies kann z. B. bei unvorhersehbaren Ereignissen der Fall sein, die ein übliches Wartungsprozedere verunmöglichen. Liegt der vorteilhafte Wartungszeitpunkt im Gegensatz dazu früher als ein von der Analyseeinheit ermittelter künftiger Wartungszeitpunkt, dann kann der Betrieb intensiviert werden, wodurch ein schnellerer Verschleiss erfolgen kann, der jedoch schon zu dem früheren vorteilhaften Wartungszeitpunkt behoben werden kann.

In noch einer weiteren vorteilhaften Variante des erfindungsgemässen Überwachungsverfahrens werden zusätzlich zu den Messdaten der Sensorik auch Spezifikationsdaten der Mahlanlage und/oder eines zu mahlenden Mahlgutes aus einem Datenpool zum Optimieren des Wartungszeitpunkt in der Zukunft, für die Bestimmung des künftigen Wartungsverlust und des künftigen Mahlertragsverlusts verarbeitet. Der Datenpool kann z. B. mittels einer Cloud-Plattform zur Verfügung gestellt werden. Der Datenpool stellt vorteilhaft Daten betreffend einer spezifischen Mahlanlage bereit, insbesondere Daten zu Kosten für Material und Arbeit bei einer Wartung, Energiekosten zum Betrieb der Mahlanlage am Standort der Anlage und/oder Informationen zum Mahlgut, wie vorteilhafte Temperaturbereiche zum Vermahlen, übliche Anzahl an erforderlichen Passagen, Kaufpreis des Mahlgutes oder Verkaufspreis des gemahlenen Mehls. Vorteilhaft können diese Spezifikationsdaten kontinuierlich an aktuelle Werte angepasst werden, so dass auch im künftigen Wartungszeitpunkt aktuelle Spezifikationsdaten berücksichtigt werden können. Vorteilhaft kann der Datenpool Messdaten zu technischen Parametern bezüglich eines Verschleisszustands einer Komponente und/oder eines Betriebszustands von anderen, vergleichbaren Mahlanlagen bereitstellen, um die Bestimmung des künftigen Wartungsverlust und des künftigen Mahlertragsverlusts durch Vergleich und/oder Einbezug dieser Messdaten zu optimieren. Hierbei kann das Modul zum maschinellen Lernen von diesen anderen, vergleichbaren Mahlanlagen lernen und den optimalen Wartungszeitpunkt selbst-adaptiv weiter verbessern.

Das erfindungsgemässe Überwachungssystems ist vorteilhaft aus Einheiten und/oder Modulen aufgebaut, die zumindest teilweise in der Cloud-Plattform zur Verfügung gestellt werden. Zudem kann die Cloud-Plattform als Datenspeicher für die Messdaten genutzt werden. Die Cloud-Plattform dient als große zentrale Datenbank und stellt Arbeitseinheiten zur Ausführung des Verfahrens bereit, die für unterschiedliche Mahlanlagen an verteilten Standorten genutzt werden können. Die Ausgestaltung des Überwachungssystems an den einzelnen Mahlanlagen kann daher vereinfacht und kostengünstig gestaltet werden.

In einer weiteren vorteilhaften Variante des erfindungsgemässen Überwachungsverfahrens kann eine Ausgabeeinheit einen Verschleissgrad wenigstens einer Komponente und/oder einen Wartungsverlust bzgl. wenigstens einer Komponente und/oder einen Mahlertragsverlust der Mahlanlage als zeitlichen Verlauf visuell anzeigen. Vorteilhaft werden dabei auch künftige Werte und der ermittelte künftige Wartungszeitpunkt angezeigt. Ein Betreiber der Mahlanlage kann die Entwicklung des Anlagenverschleiss in einfacher Weise von der Anzeige ablesen. Dabei können die einzelnen Verschleissgrade und Verlustwerte zu verschiedenen Komponenten, die projizierten Werte und auch die aggregierten Werte angezeigt werden. Vorteilhaft umfasst die Ausgabeeinheit ein visualisiertes, massgeschneidertes Dashboard-Format, das derart ausgebildet ist, dass eine automatisierte Anzeige von Verschleissberichten, empfohlenen künftigen Wartungszeiten mit Vorhersagen, bzw. mit Empfehlungen zum Walzenwechsel und Informationen zum Mahlbetrieb und zu dessen Optimierung erfolgt. Der Betreiber kann die Berichte auf sein persönliches Unternehmenskonto übertragen erhalten, wodurch die Prozesstransparenz verbessert wird. Beispielsweise kann ein Hersteller von Mahlanlagen eine Service-Software bereitstellen, in der individuelle Daten des Betreibers und Daten zu dessen Mahlanlage verwaltet werden können. Der Betreiber nutzt diese Service-Software, indem ein Unternehmenskonto auf der Software-Plattform eingerichtet wird, um die Daten und Informationen zur Mahlanlage für einen Betreiber einfach und transparent zugänglich zu machen.

In abermals einer vorteilhaften Variante des erfindungsgemässen Überwachungsverfahrens können die Messdaten zu technischen Parametern bezüglich eines Verschleisszustands einer Komponente und eines Betriebszustands der Mahlanlage mittels der Datensender in eine Cloud-Plattform geladen werden und/oder der Datenpool mit Daten betreffend einer spezifischen Mahlanlage und/oder Daten betreffend anderer, vergleichbarer Mahlanlagen können in einer Cloud-Plattform zur Verfügung gestellt werden. Die dezentrale Lagerung, Speicherung und Verarbeitung dient der Verfahrenssicherheit und erweitert das Verarbeitungsvolumen. Dadurch kann mit dem Überwachungsverfahren ein zuverlässiger Wartungsplan erstellt und ohne Verzögerungen fortlaufend aktualisiert werden, wie es mit lokalen Speicherkapazitäten nur bedingt der Fall ist.

In einer weiteren vorteilhaften Variante des erfindungsgemässen Überwachungsverfahrens empfiehlt ein Servicemodul des Überwachungssystems basierend auf dem ermittelten künftigen Wartungsverlust und dem künftigen Mahlertragsverlust automatisiert einen zeitlichen Ablauf einer Wartung der Mahlanlage. Zusätzlich oder alternativ kann das Servicemodul ein Angebot für eine Wartung der Komponenten und/oder eine zugehörige Wartungsbestellung automatisiert erstellen. Beispielsweise leitet ein Servicemodul hierfür aus dem ermitteltem Verschleisszustand ein erforderliches Wartungsprozedere ab. Das Prozedere kann einen zeitlichen Ablauf von einzelnen Wartungstätigkeiten und eine Auflistung von Material, das auszutauschen ist, umfassen. Daraus kann automatisiert ein Angebot mit Terminplan und Kostenaufstellung erstellt werden. Ein Betreiber der Mahlanlage kann dieses Angebot annehmen, wodurch das Wartungsprozedere automatisiert aktiviert werden kann. Etwa kann Material bestellt und Wartungsfachkräfte können gebucht werden.

In einer nächsten vorteilhaften Variante des erfindungsgemässen Überwachungsverfahrens und des Überwachungssystems wird ein Identifikationsmittel an wenigstens einer der überwachten Komponenten, insbesondere an einer Mahlwalze, bereitgestellt. Das Identifikationsmittel weist elektronisch gespeicherte Daten bezüglich der Komponente auf. Mittels des Identifikationsmittels kann die Komponente der Mahlanlage eindeutig identifiziert werden. Beispielsweise kann das Identifikationsmittel individuelle Daten der Komponente und bezüglich mindestens einer Eigenschaft der Walze bereitstellen, wie etwa mindestens eine ihrer Dimensionen, ihre Bombierung und/oder eine Produktnummer. Hierfür kann die Komponente beispielsweise wenigstens einen Datenspeicher aufweisen, der z. B. als RFID-Chip ausgebildet ist. Die im Datenspeicher gespeicherten Daten können vorteilhaft berührungslos mittels eines Datensenders an die Analyseeinheit übertragen werden. Dabei ist es möglich, dass die Daten des Identifikationsmittels mittels des gleichen Datensenders übertragen werden, mittels dem die Messdaten bzgl. des Verschleisszustands und des Betriebszustands übertragen werden.

Die Aufgabe der vorliegenden Erfindung wird zudem durch eine Mahlanlage mit Mahlwalze, insbesondere mit Riffel- oder Glattwalzen gelöst, die ein System wie oben beschrieben umfasst. Die erfindungsgemässe Mahlanlage ist vorzugsweise zum Mahlen von Weizen und/oder Roggen und/oder Durum und/oder Hafer und/oder Gerste und/oder Erbsen und/oder Kichererbsen und/oder Hülsenfrüchte und/oder Raps und/oder Soja und/oder Kakao und/oder Kaffee als Mahlgut ausgebildet.

Bei einem einfachen Bespiel zur Anwendung des erfindungsgemässen Überwachungssystems und -verfahrens werden Messparameter der Walzenverschleissmessvorrichtung auf eine digitale Cloud-Plattform hochgeladen und die gemessenen Messparameter der Walzenverschleissmessvorrichtung automatisch von der Analyseeinheit der digitalen Plattform analysiert. Ein Betreiber kann eine automatisierte Anzeige der Verschleissergebnisse als Berichte mit Vorhersagen und Empfehlungen zum Walzenwechsel und Angaben zur Prozesstransparenz und Optimierung und in dem visualisierten, massgeschneiderten Dashboard-Format auf seinem persönlichen Unternehmenskonto übertragen erhalten. Die Analyseeinheit verknüpft die Messergebnisse mit dem Servicemodul zum Erstellen eines Riffel- und Glattwalzen-Sanierungs- & Austauschservice und zum automatisierten Erstellen eines Angebot und einer entsprechenden Bestellung über die Sanierungs-/Austauschleistungen Riffel- und Glattwalzen. Ein gleiches Vorgehen kann bei anderen Komponenten angewendet werden, wie etwa bei Speisewalzen, Stellelementen, Einspeiseeinrichtungen und dergleichen.

Mit dem System und dem Verfahren zum Überwachen eines Verschleiss an Komponenten einer hierfür eingerichteten Mahlanlage wird die Instandhaltung der Anlage und die Produktion von gemahlenem Gut über den gesamten Lebenszyklus verbessert und optimiert. Die Qualität und die Quantität des Mahlresultats wird nachhaltig verbessert. Ein rückläufiger Ertrag aus der Mahlanlage wird vermieden.

### Kurze Beschreibung der Zeichnungen

Vorteilhafte Ausführungsformen der Erfindung werden im Folgenden anhand der Figuren dargestellt, die lediglich zur Erläuterung dienen und nicht einschränkend auszulegen sind. Aus den Figuren offenbar werdende Merkmale der Erfindung sollen einzeln und in jeder Kombination als zur Offenbarung der Erfindung gehörend betrachtet werden. In den Figuren zeigen:
- Fig. 1:: einen Walzenstuhl einer Mahlanlage nach dem Stand der Technik teils in Ansicht und teils im Schnitt,
- Fig. 2:: schematische Darstellung eines Systems zum Überwachen eines Verschleiss an Komponenten einer Mahlanlage, insbesondere an Mahlwalzen der Mahlanlage, nach der vorliegenden Erfindung,
- Fig. 3:: schematische Darstellung eines Ablaufs des Verfahrens zum Überwachen eines Verschleiss an Komponenten einer Mahlanlage nach der Erfindung,
- Fig. 4a & 4b:: graphische Darstellung einer Analyse durch eine Analyseeinheit eines Überwachungssystems nach der vorliegenden Erfindung,
- Fig. 5a - 5d:: Beispiele von Verschleiss bei Riffelwalzen,
- Fig. 6a & 6b:: Verschleissanalyse bei Oberflächen von Glattwalzen,
- Fig. 7:: Beispiel Messbericht für Verschleissanalyse aus Fig. 6a & 6b,
- Fig. 8a & 8b:: Verschleissanalyse bei Oberflächen von Riffelwalzen,
- Fig. 9a:: Beispiel Messbericht für Verschleissanalyse aus Fig. 8a & 8b,
- Fig. 9b:: Beispiel Analysebericht für Verschleissanalyse aus Fig. 8a & 8b,
- Fig. 9c:: Beispiel Messbericht für Verschleissanalyse aus Fig. 8a & 8b,
- Fig. 10a & 10b:: schematische Darstellung einer Rillentechnology bei Riffelwalzen,
- Fig. 11:: tabellarische Übersicht zu Riffeltypen bei Riffelwalzen
- Fig. 12:: schematische Darstellung von Parameterwerten bei Riffelwalzen mit Verschleiss,
- Fig. 13:: Interaktionsfeld zur Eingabe von Spezifikationsdaten, und
- Fig. 14:: grafisches Beispiel eines Analysemodells zur Bestimmung eines künftigen Wartungszeitpunkts.

### Detaillierte Beschreibung bevorzugter Ausführungsvarianten

Zur Einführung des Gebiets der Erfindung zeigt Figur 1 Komponenten eines Walzenstuhls einer Mahlanlage teils in Ansicht, teils im Schnitt, wie er aus dem Stand der Technik bekannt ist. Den Zerkleinerungswalzen a und b wird das Mahlgut mittels der Speisewalzen c und d zugeführt. Die Letztere läuft mit der gleichen Umfangsgeschwindigkeit wie die Zerkleinerungswalze b, so dass nie ein Stauen des Gutes an den Walzen und damit eine höhere Belastung der Mahlflächen stattfinden kann. Mittels einer Stellschraube e kann ein Schieber f so eingeregelt werden, dass die Speisewalze c der Speisewalze d nur soviel Gut zuführt, wie letztere an die Zerkleinerungswalzen a und b weitergeben kann. Um eine Erwärmung des Gutes im Walzenstuhl zu verhindern, werden die Stühle neuerdings mit einer Aspirationsvorrichtung versehen. Zur Reinigung der Walzen können z.B. selbsttätig andrückende Bürsten dienen.

Ein Verfahren und ein System zum Überwachen eines Verschleiss an Komponenten einer Mahlanlage und zum Instandhalten der Mahlanlage nach der Erfindung und Varianten dazu werden in den Figuren beispielhaft und auszugsweis erläutert. Als Übersicht ist in Figur 2 ein solches Überwachungssystem schematisch dargestellt. Eine Mahlanlage 1 zur Verarbeitung, bzw. zum Vermahlen, eines Mahlgutes 100 zu einem gemahlenen Mahlprodukt 110 umfasst wenigstens ein Paar von Mahlwalzen 2, die den Zerkleinerungswalzen a und b aus Figur 1 entsprechen. Im Folgenden stehen die Mahlwalzen 2 stellvertretend für verschiedene Komponenten der Mahlanlage, deren Verschleiss mit dem erfindungsgemässen System überwacht wird, um die Erläuterung der Erfindung zu vereinfachen.

Weiter umfasst das Überwachungssystem eine Steuereinheit 3 zur Steuerung der Mahlanlage, insbesondere des Walzenpaares 2, die vorteilhaft in der Mahlanlage angeordnet ist. Ferner ist eine Sensorik 4 zum Erfassen von Messdaten zu technischen Parametern bezüglich eines Verschleisszustands einer Komponente, insbesondere der Mahlwalzen, und eines Betriebszustands der Mahlanlage vorgesehen. Die Sensorik 4 umfasst eine Vielzahl von Messsensoren zum Erfassen von Messdaten zu technischen Parametern bezüglich eines Verschleisszustands einer Komponente und/oder eines Betriebszustands der Mahlanlage. Beispielsweise umfasst die Sensorik einen oder mehrere Temperatursensoren 4.1 zur Messung der Temperatur der Mahlwalzen 2, deren Umgebung und/oder des gemahlenen Mahlprodukts 110, einen oder mehrere Vibrationssensoren 4.2 zur Messung einer Vibration der Mahlwalzen 2, ein oder mehrere Accelerometer 4.3, vorzugsweisen zumindest einen für je eine Mahlwalze 2, einen oder mehrere Feuchtigkeitssensor 4.4 zum Erfassen der Feuchtigkeit der Umgebung der Mahlwalzen 2 und/oder des Mahlprodukts 110, einen Energieverbrauchssensor 4.5 zum Erfassen eines Energieverbrauchs der Mahlanlage 1 und Sensoren 4.6 zum Erfassen von Messdaten zur Qualität und Quantität des Mahlprodukts 110. Weiter können Messsensoren 4.7 zur Ermittlung einer Oberflächenbeschaffenheit, bzw. eines Oberflächenzustands, eines Abstands der Mahlwalzen 2 und der Parallelität der Mahlwalzen 2 zueinander und Messsensoren 4.8 zum Ermitteln eines Identifikationsmittels 5 der Mahlwalzen 2 vorhanden sein. Die Messsensoren 4.1 ... 4.8 der Sensorik 4 detektieren Verschleissmessdaten 40 zu technischen Parametern bezüglich eines Verschleisszustands einer Komponente, insbesondere der Mahlwalzen 2 der Mahlanlage 1, wie etwa die Beschaffenheit der Walzenoberfläche, den Walzenabstand, die Walzenparallelität und die Walzentemperatur. Weiter detektieren die Messsensoren 4.1 ... 4.8 der Sensorik 4 Betriebsmessdaten 50 zu technischen Parametern eines Betriebszustands der Mahlanlage 1, wie etwa den Energieverbrauch, die Umgebungstemperatur und -feuchtigkeit, die Umdrehung, bzw. Änderung der Umdrehung der Mahlwalzen 2 und Messdaten zu Qualität (z. B. Körnigkeit des Mahlprodukts) und Quantität (wie etwa ein Gewicht, bzw. eine Änderung des Gewichts des Mahlprodukts). Die Sensorik erfasst die Messdaten 40 zum Verschleisszustand wenigstens einer Komponente und die Messdaten 50 zum Betriebszustand der Mahlanlage periodisch oder kontinuierlich über die Zeit, so dass eine sich über einen definierten Zeitraum erstreckende Messreihe vorliegt. Der definierte Zeitraum kann sich z. B. ab einer ersten Inbetriebnahme der Mahlanlage oder ab einer letzten Wartung oder ab anderen vorbestimmten Ereignissen der Mahlanlage erstrecken.

Eine Analyseeinheit 6 des Überwachungssystems analysiert ein Verhalten der Mahlanlage 1 in Bezug auf einen Verschleiss der Komponenten, bzw. eine verschleissbedingte Veränderung des Betriebs der Mahlanlage über die Zeit. Die Analyseeinheit 6 kann in einer Rechnervorrichtung, wie einem Computer, der Mahlanlage 1 vorgesehen sein. Vorteilhaft ist die Analyseeinheit 6 gemäss der Erfindung jedoch in einer Cloud-Plattform 7 vorgesehen. Damit kann die Analyseeinheit 6 Bestandteil eines Überwachungssystems für unterschiedliche, voneinander unabhängige Mahlanlagen sein. Durch Verwendung einer Cloud-Plattform als zentrale Stelle für die Analyseeinheit 6 kann ferner eine hohe Arbeitskapazität für das System bereitgestellt werden und die Rechnervorrichtung der Mahlanlage kann mit einer niedrigeren Arbeitsleistung ausgebildet sein. Die von der Sensorik 4 erfassten Messdaten 40 und 50 zu technischen Parametern der Mahlanlage 1 werden durch einen oder mehrere Datensender 8, die in der Mahlanlage 1 vorhanden sind, bevorzugt berührungslos für die Analyseeinheit 6 bereitgestellt. Die Datensender 8 können vorteilhaft an den zu überwachenden Komponenten oder in deren näheren Umgebung vorgesehen sein. Zum Beispiel kann ein Datensender an einer Mahlwalzen, vorzugsweise an beiden Mahlwalzen 2, vorgesehen sein. Weitere Datensender können an einer Energieversorgung der Mahlanlage, in einem Lagerraum des Mahlgutes 100 und/oder einem Lagerraum für das Mahlprodukt 110 vorgesehen sein. Vorteilhaft können die Messsensoren mit den Datensendern ausgestattet sein. Die Daten können mittels einer Netzwerkverbindung an die Analyseeinheit 6, bzw. an die Cloud-Plattform 7 übermittelt werden. Vorteilhaft werden die Messdaten auf einem Speicherplatz in der Cloud-Plattform 7 gespeichert und der Analyseeinheit 6 zur Verfügung gestellt. Zum Empfangen der Messdaten umfasst die Analyseeinheit 6, bzw. die Cloud-Plattform 7 wenigstens einen Datenempfänger 9.

Weiter kann das System zum Überwachen eines Verschleiss an Komponenten einer Mahlanlage nach der Erfindung einen Datenpool 10 umfassen. Der Datenpool 10 ist vorteilhaft ebenfalls in der Cloud-Plattform 7 vorgesehen, kann aber auch z. B. in der Rechnereinheit der Mahlanlage 1 untergebracht sein. Der Datenpool kann zusätzliche Daten bereithalten, die für eine Analyse eines Verschleiss und eines künftigen Wartungszeitpunkt hilfreich sind. Beispielsweise können Spezifikationsdaten 60 der Mahlanlage 1 in dem Datenpool gespeichert sein. Die Spezifikationsdaten 60 können anlage-spezifische Daten und Schwellenwerte für die Mahlproduktion umfassen, wie etwa einen Ertragssollwert, einen Temperatursollwert für die Mahlwalzen 2 und/oder das Mahlgut 100, bzw. das Mahlprodukt 110, einen Feuchtigkeitssollwert für das Mahlprodukt, Sollwerte für die Oberflächenbeschaffenheit, Parallelität und den Abstand der Mahlwalzen 2, Massangaben der Mahlwalzen 2, Informationen zum Mahlgut 100, Informationen bzgl. Kosten, Verfügbarkeit und erwartetem Energieverbrauch der Komponenten, Informationen zum Mahlprodukt 110, wie etwa Solltemperatur, Sollfeuchtigkeit und Verkaufswert. Die Spezifikationsdaten 60 können in dem Datenpool 10 fortlaufend aktualisiert werden, so dass die Analyseeinheit 6 zu jedem Zeitpunkt mit aktuellen Spezifikationsdaten 60 versorgt werden kann.

Die Gesamtheit der über die Zeit erfassten Daten bestehend aus Verschleissmessdaten 40, Betriebsmessdaten 50 und ggf. Spezifikationsdaten 60 bilden einen mehrdimensionalen Datenraum, der die Grundlage für die Analyseeinheit 6 zum Ermitteln eines optimalen Wartungszeitpunkts in der Zukunft zur Wartung eines Verschleisses und zur Instandhaltung der Mahlanlage bilden. Hierfür weist die Analyseeinheit mit einem Analysealgorithmus konfiguriert, der aus den im Datenraum verfügbaren Daten einen künftigen Verschleissverlauf, einen künftigen Wartungsverlust und einen künftigen Mahlertragsverlust ermittelt. Aus diesen Projektionen ermittelt die Analyseeinheit dann einen optimalen künftigen Wartungszeitpunkt. Im Wesentlichen können statistische Verfahren und/oder experimentelle Modellverfahren zur Analyse der Daten und für eine Verlaufsvorschau verwendet werden, wobei Konfidenzniveaus und mit den Parametern verknüpfte Wahrscheinlichkeiten vordefiniert werden können. Die Analyseeinheit 6 kann auch ein Modul zum maschinellen Lernen 11 umfassen, das die Ermittlung des künftigen Wartungszeitpunkts automatisiert optimiert. Das maschinelle Lernmodul 11 greift hierfür auf die Daten im Datenraum zurück und wendet maschinelle Lernverfahren an, insbesondere Verfahren basierend auf einer Mustererkennung, um die Analyse eines Verschleissverlaufs kontinuierlich zu verbessern. Dabei identifiziert das maschinelle Lernmodul 11 Zusammenhänge in Mustern in einem analysierten Datensatz aus dem Datenraum und wendet diese Zusammenhänge auf neue Datensätze an, wie etwa auf Datensätze von anderen Mahlanlagen oder von anderen Zeitfenstern der Datenerfassung. Dabei kommt vorteilhaft ein auf überwachtem Lernen basierender Algorithmus zum Einsatz. Der Algorithmus wird dabei mit bestehenden Messdatenreihen und dazugehörigen bekannten Verschleissmerkmalen und zugehörigen Ertragsverlusten trainiert. Als Zielvariable wird der Zeitpunkt der Wartung ermittelt, an dem ein Gesamtmahlertragsverlust optimiert ist. Alternative kann auch ein auf unüberwachtem Lernen basierender Algorithmus verwendet werden, insbesondere wenn nur wenige Vergleichsmessdaten für einen Zusammenhang zwischen Verschleiss und Mahlertragsverlust zur Verfügung stehen.

Das System zum Überwachen eines Verschleiss an Komponenten einer Mahlanlage nach der Erfindung kann weiter eine Ausgabeeinheit 12 umfassen, welche die Ergebnisse aus der Datenanalyse, insbesondere den Verlauf eines Verschleisses und einen ermittelten künftigen Wartungszeitpunkt, als zeitlichen Verlauf visuell anzeigt. Vorteilhaft wird auch ein Verlauf über den Wartungszeitpunkt hinaus angezeigt, um einen zu erwartenden Verschleissverlauf und Mahlertragsverlust zu veranschaulichen, falls ein Verschleiss nicht behoben, also keine Wartung durchgeführt wird. Die Ausgabeeinheit 12 kann an der Mahlanlage 1, wie etwa an der Rechnereinheit, vorgesehen sein. Ferner kann die Ausgabeeinheit 12 auf einem mobilen Gerät, wie einem Smartphone oder einem Tablet, ausgebildet sein, das über ein Netzwerk mit der Analyseeinheit kommuniziert. Neben der visuellen Darstellung eines Verlaufs der technischen Parameter und von Analyseresultaten, können quantitative Angaben bezüglich eines Betriebszustandes und eines Verschleissverlaufs angezeigt werden. Beispiele für eine graphische Darstellung der Resultate aus dem Überwachungsverfahren sind in Zusammenhang mit den Figuren 7 und 9a bis 9c erläutert.

Ferner kann das Überwachungssystem nach der Erfindung ein Servicemodul 13 umfassen, das vorzugsweise basierend auf den Analyseresultaten einen zeitlichen Ablauf einer Wartung der Mahlanlage empfiehlt und/oder ein Angebot für eine Wartung der Komponenten und/ oder eine Wartungsbestellung automatisiert erstellt. Das Servicemodul 13 kann hierfür z. B. auf Spezifikationsdaten 60 aus dem Datenpool 10 zurückgreifen, wie etwa eine Verfügbarkeit von Ersatzkomponenten, Kosten zu den Komponenten, Kosten für Arbeit, etc. Das Angebot kann vorteilhaft auf der Ausgabeeinheit 12 angezeigt werden. Vorteilhaft ist das Servicemodul 13 in der Cloud-Plattform 10 vorgesehen und kann Bestandteil mehrerer Überwachungssysteme sein, die für unterschiedliche Mahlanlagen vorgesehen sind.

In Figur 3 ist beispielhaft ein Ablauf des Verfahrens zum Überwachen eines Verschleiss an Komponenten einer Mahlanlage, insbesondere an Mahlwalzen der Mahlanlage, nach der Erfindung dargelegt. Die einzelnen Schritte des Verfahrensverlaufs können dabei im Wesentlichen in Echtzeit und kontinuierlich ablaufen oder das Verfahren kann in vorbestimmten Zeitintervallen durchgeführt werden, womit die Analyseresultate periodisch aktualisiert werden können. Alternative, kann das Verfahren auch durch manuelle Aktivierung ausgelöst werden, beispielsweise wenn eine Aktualisierung gewünscht wird. Zunächst werden bei dem Überwachungsverfahren nach der vorliegenden Erfindung in einem Datenerfassungsschritt 200 von der Sensorik 4 die Messdaten 40 zum Verschleisszustand wenigstens einer Komponente und die Messdaten 50 zum Betriebszustand der Mahlanlage periodisch oder kontinuierlich über die Zeit erfasst. Die Messdaten 40 und 50 werden wie oben beschrieben für die Analyseeinheit 6 bereitgestellt. In einem weiteren Datenerhebungsschritt 210 können die Spezifikationsdaten 60 für die Analyseeinheit 5 bereitgestellt werden. Wie in diesem Verfahrensbeispiel gezeigt, können die Spezifikationsdaten 60 Informationen zur Produktionskapazität, zur Produktionsquantität, zu den Energiekosten, den Preisen für An- und Verkauf des Mahlgutes und des Mahlprodukts und einen Ertragssollwert enthalten. Insbesondere können die Spezifikationsdaten Informationen bzgl. spezifischer Wartungsarbeiten umfassen, wie etwa Kosten zur Sanierung und zum Austausch einer Mahlwalze, Transportkosten, Kosten auf Grund eines Produktionsausfalls und Arbeitskosten. Die Spezifikationsdaten 60 können dabei zum Beispiel aus dem Datenpool 10 abgerufen werden, in der Rechnereinheit der Mahlanlage gespeichert sein oder anderweitig zur Verfügung gestellt werden.

In einem Analyseschritt 220 ordnet die Analyseeinheit 6 den Messdaten 40 zu wenigstens einem Parameter zum Verschleisszustand wenigstens einer Komponente einen Verschleissgrad und dem Verschleissgrad einen Wert für einen Wartungsverlust 300 zu (siehe Figur 4), der einem Ertragsverlust aufgrund einer technischen Wartung der wenigstens einen Komponente entspricht. Weiter leitet die Analyseeinheit aus mehreren zu unterschiedlicher Zeit erfassten Messdaten 40 zum Verschleisszustand einen künftigen Verschleisszustand zu einem Zeitpunkt in der Zukunft ab und ordnet dem künftigen Verschleisszustand einen künftigen Verschleissgrad und einen künftigen Wartungsverlust 310 zu. Gleichzeitig ordnet die Analyseeinheit den Messdaten 50 zu wenigstens einem Parameter zum Betriebszustand der Mahlanlage einen Mahlertragswert zu, der den Ertrag aus dem Betrieb der Mahlanlage angibt, und bestimmt einen Mahlertragsverlust 320 relativ zu einem Ertragssollwert der Mahlanlage 1. Weiter leitet die Analyseeinheit 6 aus mehreren zu unterschiedlicher Zeit erfassten Messdaten 50 zum Betriebszustand einen künftigen Betriebszustand und daraus einen künftigen Mahlertragsverlust zu einem Zeitpunkt in der Zukunft ab. Aus diesen Analyseschritten ermittelt die Analyseeinheit 6 einen optimierten Wartungszeitpunkt in der Zukunft TW, indem als künftiger Wartungszeitpunkt TW derjenige Zeitpunkt festgelegt wird, an dem der künftige Wartungsverlust 310 dem künftigen Mahlertragsverlust entspricht. Die einzelnen Analysewerte 300, 310, 320 sowie der künftige Wartungszeitpunkt TW können von der Analyseeinheit 6 mittels statistischer Verfahren und/oder empirischer Modellverfahren ermittelt werden, wie oben ausgeführt. Beispielsweise kann die Analyseeinheit 6 mittels eines Statistikmoduls 14 des Überwachungssystems, wie etwa einem Regressions- und/oder Interpolationsmoduls, eine Prognose des künftigen Wartungsverlusts und des künftigen Mahlertragsverlusts erstellen. Das Statistikmodul 14 kann in der Analyseeinheit 6 und/oder der Cloud-Plattform 7 vorgesehen sein. Insbesondere kann das Statistikmodul 14 Bestandteil des Moduls zum maschinellen Lernen 11 sein. Das Modul zum maschinellen Lernen 11 kann auf der Grundlage von maschinellen Lernverfahren, wie vorher erwähnt, die Analyse der Daten und die Bestimmung des künftigen Wartungszeitpunkt TW weiter verbessert. Nach Ermittlung der Analyseresultate werden diese dem Betreiber der Mahlanlage 1 in einem Analysebericht mittels der Ausgabeeinheit 12 zur Verfügung gestellt, wie z. B. in den Figuren 7 und 9a bis 9c näher erläutert wird. Weiter können dabei dem Betreiber mittels des Servicemoduls 13 und der Ausgabeeinheit 12 ein Wartungsplan zur Instandhaltung der Mahlanlage 1 vorgeschlagen werden. Letztlich kann die Analyseeinheit vorteilhaft zumindest den aktuellen Verschleissgrad und den aktuellen Mahlertragswert an die Steuereinheit zur automatisierten Steuerung der Mahlanlage übermittelt. Vorzugsweise werden auch die prognostizierten Werte an die Steuereinheit zur Optimierung der Steuerung der Mahlanlage gesendet.

Zudem wird in Figur 3 das weitere Vorgehen zur Wartung und Instandhaltung der Mahlanlage 1 geschildert. In einem Wartungsschritt 230 wird der Wartungsplan gemäss dem Angebot des Servicemoduls 13 umgesetzt. In einem Aktualisierungsschritt 240 werden die Betriebsdaten und Spezifikationsdaten, falls erforderlich, aktualisiert. Beispielsweise wird der Zeitpunkt der letzten Wartung der betroffenen Komponenten und deren Identifikationsmerkmal hinterlegt und es kann ein aktualisierter Ertragssollwert erfasst werden. Optional kann in einem Abschlussschritt 250 beispielsweise mittels der Analyseeinheit 6 eine Abrechnung der Wartungsarbeiten erfolgen. Dabei kann beispielsweise auch ein Vergleichswert ermittelt und angegeben werden, der einen Verlustbetrag anzeigt, der vermieden wurde, indem die Mahlanlage zu dem ermittelten optimierten Wartungszeitpunkt anstatt zu einem früheren oder späteren Zeitpunkt gewartet wurde. Der Verlustbetrag entspricht somit einem Betrag der gespart wurde, indem eine Wartung zum optimierten Wartungszeitpunkt durchgeführt wurde.

In Figur 4a ist eine graphische Darstellung der Ergebnisse aus einer Analyse der Analyseeinheit 6 gemäss dem Überwachungsverfahren nach der vorliegenden Erfindung gezeigt. Der Graph gibt auf der x-Achse Einheiten für einen zeitlichen Verlauf, bzw. eine Masseinheit für einen entgangenen Mahlertrag und einen Verlust aufgrund eines erhöhten Energieverbrauchs, die durch Verschleiss der Mahlkomponenten verursacht werden. Auf der y-Achse gibt der Graph Kosteneinheiten für diese Masseinheiten, bzw. Kosten über den zeitlichen Verlauf an. Der Graph ist derart normiert, dass keine Kosten, kein entgangener Mahlertrag und kein Verlust aufgrund erhöhten Energieverbrauchs erfolgen, sofern die Mahlanlage einen Ertrag produziert, der dem Ertragssollwert für die Anlage entspricht. Eine Energieverlustkurve 300 und eine Ertragsverlustkurve 310 beginnen daher am Nullpunkt des Graphen. Über die Zeit steigt der Verschleissgrad an den Komponenten der Mahlanlage und der Mahlertrag beim Betrieb der Mahlanlage nimmt ab. Das heisst der Wert des entgangenen Mahlertrags und der Verlust aufgrund eines erhöhten Energieverbrauchs nehmen zu. In dem gezeigten Beispiel ermittelte die Analyseeinheit einen linearen Anstieg für den entgangenen Mahlertrag und den Verlust aufgrund erhöhten Energieverbrauchs über die Zeit. Zudem wird in dem Graph der Verlauf an Ertragsverlust aufgrund einer Wartung der Mahlanlage über die Zeit, bzw. das Alter der Mahlanlage, als Wartungsverlustkurve 320 angezeigt. Zu Beginn des Betriebs einer Mahlanlage, insbesondere bei einer ersten Inbetriebnahme einer Mahlanlage, zum Zeitpunkt Null, liegt kein oder nur ein vernachlässigbarer Verschleiss der Komponenten der Mahlanlage vor. Sollte dennoch eine Wartung, beispielsweise lediglich zur Inspektion der Komponenten, durchgeführt werden, muss die Mahlanlage angehalten werden, wodurch ein durch die Wartung verursachter Wartungsverlust entsteht. Der Wartungsverlust setzt sich z. B. aus dem entgangenen Ertrag, wenn der Mahlbetrieb stillsteht, und den Aufwand zur Durchführung der Wartung oder Inspektion zusammen. Zu Beginn der Inbetriebnahme der Mahlanlage ist daher der Wartungsverlust sehr hoch. Mit zunehmendem Alter und damit zunehmendem Verschleiss der Komponenten nimmt der Wartungsverlust ab. Bei dem gezeigten Beispiel hat die Analyseeinheit einen exponentiellen Abfall der Kurve 320 ermittelt. Es wird betont, dass die Kurven 300, 310 und 300 zu den Verlustwerten der Mahlanlage nur für einen Zeitraum in der Vergangenheit durch Messdaten bestimmt werden. Für einen Zeitraum in der Zukunft werden die Kurven durch die Analyseeinheit auf der Grundlage von Messdaten, ggf. von Spezifikationsdaten und ggf. von zusätzlichen zur Verfügung stehenden Informationen ermittelt. Zu einem aktuellen Zeitpunkt TA kann damit ein Wartungszeitpunkt TW in der Zukunft optimal festgelegt werden, indem derjenige Zeitpunkt bestimmt wird, an dem der künftige Wartungsverlust, dargestellt durch die Kurve 320, dem künftigen Mahlertragsverlust, dargestellt durch die Kurve 310 entspricht. Es wird angemerkt, dass anstelle von separaten Kurven für die Energieverlustkurve 300 und die Ertragsverlustkurve 310 eine Mahlertragsverlustkurve ermittelt werden kann, welche auf den aggregierten Daten zu diesen Kurven basiert. Die aggregierte Mahlertragsverlustkurve spiegelt somit den zusammengefassten Wert aller Faktoren wieder, welche den Mahlertrag aufgrund von Verschleiss schmälern.

In Figur 4b ist eine graphische Darstellung der Ergebnisse aus einer Analyse der Analyseeinheit 6 zu einer anderen Mahlanlage gezeigt. Die x-Achse und die y-Achse entsprechen den Achsen aus Figur 4a. Hier wurde eine aggregierte Mahlertragsverlustkurve 410 ermittelt, welche den Verlust an Mahlertrag angibt, der durch einen entgangenen Gewinn und erhöhte Energiekosten verursacht durch Alterung und Verschleiss der Anlagenkomponenten verursacht wird. Die Kurve beginnt nicht am Ursprung des Graphen, da zu diesem Zeitpunkt bereits ein Mahlertragsverlust vorliegt. Ein Wartungsverlust wird durch die Wartungsverlustkurve 420 angegeben. Wie im vorhergehenden Beispiel nimmt der Wartungsverlust exponentiell mit der Zeit ab. Ein optimierter Wartungszeitpunkt in der Zukunft wird durch den Schnittpunkt der Graphen 410 und 420 ermittelt, an dem der künftige Wartungsverlust dem künftigen Mahlertragsverlust entspricht. Der Verlauf eines Gesamtverlusts wird durch Graph 460 angegeben, wofür der Mahlertragsverlust und der Wartungsverlust addiert werden. In Figur 4b werden zudem Zeitbereiche definiert, die einem Zeitraum für eine vorsorgliche Wartung 430, einem Zeitraum für eine vorhergesagte optimierte Wartung 440 und einem Zeitraum für eine Wartung bei Ausfall von Komponenten 450 entsprechen. Ein aktueller Zeitpunkt TA liegt in der Regel im Bereich 430 einer vorsorglichen Wartung, bei der jedoch ein höherer Ertragsverlust bei Stillstand der Mahlanlage vorliegt, als durch die Wartung kompensiert werden kann. Ein künftiger optimaler Wartungszeitpunkt TW liegt im Zeitraum für eine vorhergesagte optimierte Wartung 440, in dem sich die Kurven 410 und 420 einander annähern in dem der Scheitelpunkt der Gesamtverlustkurve 460 liegt. Um diesen Scheitelpunkt verläuft die Gesamtverlustkurve 460 zumindest annähernd waagerecht, so dass sich der Gesamtverlustkosten zu unterschiedlichen Zeiten in diesem Bereich nur geringfügig unterscheiden. Der Zeitraum für eine vorhergesagte optimierte Wartung 440 könnte z. B. durch einen Bereich der Gesamtverlustkurve 460 bestimmt werden, in dem die Kurve eine Steigung von weniger als 15 Grad, vorzugsweise weniger als 10 Grad und besonders bevorzugt weniger als 5 Grad aufweist. Somit ergibt sich ein optimierter Wartungszeitraum im Sinne der vorliegenden Erfindung. Eine spätere Wartung birgt die Gefahr des Ausfalls der Mahlanlage aufgrund eines Versagens von Mahlkomponenten, was zu einem stark erhöhten Mahlertragsverlust führt.

Zusammengefasst, wird mit Hilfe der vorliegenden Erfindung der Betrieb von Mahlanlage verbessert, indem die Wartung und die Instandhaltung der Anlage optimiert wird. Dies erfolgt durch eine technische Überwachung der Anlagenkomponenten und der mit der Anlage verarbeiteten Produkte. Weiter wird der Betriebe verbessert, indem eine Digitalisierung der Überwachung erfolgt und Überwachungsergebnisse übersichtlich und verständlich angezeigt werden. Ein Verfahren und ein System nach der vorliegenden Erfindung sind zum Messung des Verschleisszustandes von Getreideverarbeitungswalzen einschliesslich Riffel- und Glattwalzen für entsprechendes Mahlgut unter Verwendung einer Walzenverschleissmessvorrichtung geeignet. Messparameter der Walzenverschleissmessvorrichtung werden vorteilhaft auf einen digitale Cloud-Plattform hochgeladen und die gemessenen Messparameter der Walzenverschleissmessvorrichtung automatisch von der Analyseeinheit der digitalen Plattform analysiert. Ein Benutzer erhält eine automatisierte Anzeige der Verschleissergebnisse und -berichte mit Vorhersagen und Empfehlungen zum Walzenwechsel und zusätzliche Prozesstransparenz/Optimierung in einem visualisierten, massgeschneiderten Dashboard-Format auf seinem persönlichen Unternehmenskonto übertragen, das ihm bei ein Analgenhersteller als Serviceleistung zur Verfügung stellen kann. Für einen Betreiber einer Mahlanlage ist es von äusserster Wichtigkeit Ertragsverluste und Standzeiten zu vermeiden. Ertragsverluste entstehen aus technischer Sicht insbesondere durch die Abnutzung der Komponenten der Mahlanlage, was zu einem Abfall der Durchlaufleistung führt. Bei Verschleiss von Mahlwalzen zum Vermahlen eines Mahlgutes ist ein höherer Andruck der Walzen eines Mahlwalzenpaares erforderlich, wodurch der Energieverbrauch der Mahlanlage steigt.

In den Figur 5a bis 5d sind verschiedene Beispiele von Oberflächenbeschaffenheiten bei Riffelwalzen gezeigt, die unterschiedliche Verschleissdefekte aufweisen. Dabei zeigt der Graph 900 eine aktuelle Riffelkontur und der Graph 910 eine Ideallinie dieser Riffelwalze zum Vergleich. Bei einer rein visuellen Überprüfung sind derartige Verschleissunterschiede nicht erkennbar. Der erhöhte Energieverbrauch führt zu einer Erwärmung der Mahlkomponenten und deren Umfelds, wodurch die Feuchtigkeit im Umfeld und im Mahlprodukt vermindert wird. Somit führt ein Verschleiss zu verminderter Produktqualität und -quantität. Es ist daher entscheidend den richtigen Zeitpunkt für eine Wartung oder einen Austausch der Komponenten, insbesondere der Mahlwalzen, zu finden, um eine hohe Produktqualität beizubehalten und die Betriebskosten zu optimieren. Bei der Vermeidung der negativen Auswirkungen durch Verschleiss ist das Verfahren und das System zum Überwachen eines Verschleiss an Komponenten einer Mahlanlage sowie die Mahlanlage mit einem solchen System nach der vorliegenden Erfindung behilflich. Nachfolgend wird das Verfahren am Beispiel von Verschleiss an Glattwalzen und Riffelwalzen von Mahlanlagen erläutert. Das Verfahren kann aber auch bei anderen Komponenten der Mahlanlage angewendet werden.

Vereinfacht dargestellt kann eine Oberflächentemperatur einer Mantelfläche wenigstens einer Walze der Mahlanlage und/oder die Temperatur eines Mahlproduktes gemessen werden, und zwar mit wenigstens zwei Temperaturfühlern, welche an unterschiedlichen Stellen der wenigstens einen Walze oder eines Produktschleiers die Temperatur messen. Bei einem Überwachungsverfahren nach der Erfindung ist es möglich, die Temperatur dort zu erfassen und zu überwachen, wo sie erzeugt wird, nämlich an der Oberfläche der Walzen. Ferner wird zur Überwachung der Walzentemperatur die Temperatur eines Mahlproduktes unmittelbar überwacht, da die Walze Wärme auf das Mahlprodukt überträgt und durch die Messung der Temperatur des Mahlproduktes ein Rückschluss auf die Temperatur der Mahlwalzen möglich ist.

In einem Ausführungsbeispiel des Verfahrens und des Systems zum Überwachen eines Verschleiss an Komponenten einer Mahlanlage wird auf einer Überwachungsvorrichtung für eine automatisierte Optimierung einer Steuerung einer Mahlanlage aufgebaut, wie sie in der Patentschrift EP 3500370 B1 der Anmelderin dargestellt ist. Bei dieser Überwachungsvorrichtung wird die Steuerung der Mahlanlage, insbesondere deren Mahlwalzen, durch die Auswertung von Messdaten zu Komponenten der Mahlanlage mittels einer maschinell lernenden Einheit über die Lebensdauer automatisiert optimiert. Die Überwachungsvorrichtung bestimmt jedoch keinen optimierten Wartungszeitpunkt basierend auf Verschleissmessdaten, Betriebsmessdaten, Spezifikationsdaten und ggf. zusätzlichen Informationen, wie es die vorliegende Erfindung vorschlägt. Zumindest für die Ausgestaltung der Mahlanlage, die Anordnung von Messsensoren an Mahlwalzen, die Beschreibung von Verschleiss an Glattwalzen und an Riffelwalzen und anderen mit dem Betrieb von Mahlanlagen zusammenhängende Merkmale bei der vorliegenden Erfindung wird vollumfänglich auf die Beschreibung dazu aus der Patentschrift EP 3500370 B1 zurückgegriffen. Diese Beschreibung soll hiermit in die Beschreibung der vorliegenden Erfindung aufgenommen werden. Dies betrifft insbesondere die Beschreibung folgender Figuren aus EP 3500370 B1. In Figur 2 wird die Erkennung eines Riffeltyps einer Riffelwalze mittels Messwerten an der Walze beschrieben, wobei die Oberflächenstruktur der Walze sowohl in der x-Achse, wie in der y-Achse angegeben wird. In den Figuren 3 und 4 wird eine Mahlanlage beschrieben, die eine Mahlwalze mit mehreren Temperatursensoren und Datensendern aufweist. Die Figuren 5a und 5b zeigen zwei mögliche Ausführungsvarianten des Integrierens von Sensoren in eine oder beide Walzen der Walzenpaarung der Mahlanlage. In Figur 5a wie 5b wird die Beschleunigungsmessung mittels eines Accelerometers durchgeführt. In Figur 6 wird ein Ausführungsbeispiel zur Anordnung von Messsensoren an einer Mahlanlage gezeigt. Als Messsensor wird z. B. ein Verschleisssensor, ein Drucksensor, ein Temperatursensor, ein Vibrationssensor, ein Beschleunigungssensor/Accelerometer, ein Kraftsensor oder ein Deformationssensor, etc. eingesetzt. Figur 7 schildert die Anordnung von Messsensoren. Die Figuren 8 und 9 erläutern die Integration von Messsensoren.

Bei einer Variante des Überwachungsverfahrens nach der vorliegenden Erfindung wird die Oberflächenbeschaffenheit von Glattwalzen 2.1, wie sie beispielhaft in Figur 6a gezeigt sind, kontinuierlich oder periodisch geprüft. Mit den Messdaten der Messsensoren kann der zeitliche Verlauf der Rauigkeit der Oberfläche überwacht werden. In Figur 6b ist die Oberflächenrauigkeit über die Länge der Walze gezeigt. Die Beschaffenheit der Oberfläche kann beispielsweise mittels optischer Messsensoren erfasst werden. Vorzugsweise wird die Rauigkeit der Oberfläche aber mit einem Abtastmesssensor ermittelt, der eine empfindliche Diamantspitze umfasst, welche die Oberfläche abtastet. Aus den Abtastmessdaten ermittelt die Analyseeinheit das Oberflächenprofil und ermittelt daraus einen Verschleisszustand, bzw. Verschleissgrad der Glattwalze. Dies erfolgt beispielweise durch Vergleich mit einem theoretischen oder idealen Referenzoberflächenprofil, oder durch Vergleich unterschiedlicher Messungen über die Zeit. Weiter ordnet die Analyseeinheit dem Verschleissgrad einen Wartungsverlust zu, sofern bei diesem Verschleissgrad ein Wartung durchgeführt würde. Der Wartungsverlust kann z. B. aus den aktuellen Messdaten zu Qualität und Quantität des Mahlprodukts zum Zeitpunkt des betrachteten Verschleissgrads ermittelt werden. Der Wartungsverlust kann auch anhand eins Referenzwerts für den Mahlertrag ermittelt werden. Aus dem Verlauf des Verschleissgrads, bzw. des Wartungsverlusts ermittelt die Analyseeinheit einen künftigen Verschleissgrad und einen künftigen Wartungsverlust zuordnet. Weiter ermittelt die Analyseeinheit über die Zeit der Messung der Oberflächenrauigkeit den tatsächlichen Mahlertragswert aus Betriebsdaten der Mahlanlage während diesem Zeitraum. Daraus wird einen tatsächlicher Mahlertragsverlust relativ zu einem Ertragssollwert der Mahlanlage bestimmt, woraus ein künftiger Mahlertragsverlust in der Zukunft ableitet wird. Mittels dieser ermittelten Prognosen für den Wartungsverlust und den Mahlertragsverlust legt die Analyseeinheit einen Wartungszeitpunkt TW in der Zukunft optimiert fest, indem als künftiger Wartungszeitpunkt TW derjenige Zeitpunkt festgelegt wird, an dem der künftige Wartungsverlust aufgrund des Verschleisses der Oberfläche der Glattwalze dem künftigen Mahlertragsverlust entspricht, wie es in den Figuren 4a und 4b gezeigt ist.

In Figur 7 ist ein Beispiel für einen Messbericht gezeigt, wie er von der Ausgabeeinheit für die Messdaten aus Figur 6b angezeigt werden kann. In dem Bericht erhält ein Betreiber neben Angaben zur Messmethode, wie Messort, Messart und Rollenidentifikation, auch Angaben zu einem mittleren Rauhigkeitswert gemäss der Norm DIN EN ISO 4287 und eine Klassifikation der Rauigkeit, wie etwa «in Ordnung», «überwachen» oder «kritisch».

Bei einer weiteren Variante des Überwachungsverfahrens nach der vorliegenden Erfindung wird die Oberflächenbeschaffenheit von Riffelwalzen 2.2, wie sie beispielhaft in Figur 8a gezeigt sind, kontinuierlich oder periodisch geprüft. Mit den Messdaten der Messsensoren kann der zeitliche Verlauf eines Verschleiss der Riffel überwacht werden. In Figur 8b ist eine aus den Messdaten ermittelte Oberflächenkontur der Riffel gezeigt. Bei dem Überwachungsverfahren wird der Verlauf Abnutzung dieser Kontur über die Zeit überwacht und daraus ein Verschleissverlauf für die Zukunft generiert. Wie bei der vorhergehenden Variante des Verfahrens für Glattwalzen, ermittelt die Analyseeinheit aus den Messdaten zur Oberflächenkontur einen Verschleisszustand der Riffelwalze und ordnet diesem einen Verschleissgrad und einen Wartungsverlust zu. Weiter wird aus mehreren zu unterschiedlicher Zeit erfassten Messdaten ein künftiger Verschleisszustand abgeleitet sowie ein zugehöriger künftiger Verschleissgrad und künftiger Wartungsverlust zuordnet. Gleichzeitig ermittelt die Analyseeinheit aus Messdaten zum Betriebszustand der Mahlanlage einen Mahlertragswert, der den Ertrag aus dem Betrieb der Mahlanlage angibt, und bestimmt daraus einen Mahlertragsverlust relativ zu einem Ertragssollwert für diese Mahlanlage. Aus mehreren zu unterschiedlicher Zeit erfassten Messdaten zum Betriebszustand wird ein künftiger Betriebszustand und daraus ein künftiger Mahlertragsverlust in der Zukunft ableitet. Erfindungsgemäss legt die Analyseeinheit daraus einen Wartungszeitpunkt in der Zukunft optimiert fest, indem als künftiger Wartungszeitpunkt derjenige Zeitpunkt bestimmt wird, an dem der künftige Wartungsverlust durch den Verschleiss der Riffelwalze dem künftigen Mahlertragsverlust entspricht.

In Figur 9a ist ein Beispiel für einen Messbericht gezeigt, wie er von der Ausgabeeinheit für die Riffelwalze aus Figur 8b angezeigt werden kann. In dem Bericht wird der Graph 900 der gemessenen Riffelkontur in einem definierten Messbereich gezeigt. Weiter erhält ein Betreiber Angaben zu aktuellen Werten der Riffelkontur, zu Zielwerten und zu üblichen Toleranzwerten. Weiter kann eine Kategorisierung eines Verschleisszustands von Riffelkanten, der Gesamtrolle und des Rollenstumpfes angegeben werden, wie etwa «scharf», «stumpf» und «kritisch». Weiter können die Riffel charakterisierende Winkel angegeben werden, wie weiter unten beschrieben wird. In Figur 9b ist ein Analysebericht gezeigt, wie er für die Riffelwalze aus Figur 8b vorliegt. Darin wird wiederum der Graph der Riffelkontur 900 gemäss den Messdaten, wie in Figur 9a, gezeigt dargestellt. Weiter wird eine theoretische Ideallinie 910 für die Riffelkontur als Vergleich abgebildet. Ferner werden zusätzliche Kenndaten der aktuellen Riffelkontur angegeben, wie etwa ein Abnutzungsverhältnis, eine Abnutzungshöhe, eine Reduzierung der Höhe, eine Spaltbreite zu einer parallelen Riffelwalze, ein Wert für die Parallelität der Walzen, etc. Letztlich wird eine klassifizierte Empfehlung abgegeben, wie etwa «Riffelung noch intakt», «Riffelung am Ende der Lebensdauer» oder «Riffelung sollte ersetzt werden». Weitere Analyseergebnisse werden in Zusammenhang mit Figur 13 erläutert. In Figur 9c wird beispielhaft ein Prognosebericht zu dieser Riffelwalze gezeigt. Der Prognosebericht gibt den Analysegraph, wie in Figur 4a erläutert, für den Verschleiss bei dieser Riffelwalze an. Weiter gibt der Prognosebericht Werte für den Ertragsverlust, den Verlust aufgrund erhöhtem Energieverbrauch, aktuelle Wartungskosten, einen Verschleissgrad, eine zu erwartende Lebenszeit und eine Zeit bis zur nächsten empfohlenen Wartung der Riffelwalze an. In diesem Beispiel beträgt die Betriebslebenszeit noch 15,25 Monate. Eine Wartung der Walze wird in 11 Monaten empfohlen.

In den Figuren 10a und 10b sind Beispiele für Riffelkonturen zur Erläuterung der Charakteristika bei Riffelwalzen gezeigt. Die Riffel einer Riffelwalze werden anhand von Figur 10a beschrieben. Riffel von Riffelwalzen weisen folgende Flächen auf: eine Quetschfläche 500, die auch als Land beschrieben wird, eine Freifläche, bzw. Rückfläche 510, die hinter einem Riffel zur einer Grundfläche 520 führt, und eine Schneidfläche 530, welche in eine Schneidkante 540 mit der Quetschfläche 500 ausbildet. Die bevorzugte Drehrichtung bei der Verwendung der Riffelwalze ist skizziert mit Pfeil 550 angezeigt. Flache Riffelkonturen (links in Figur 10b) werden für kleines Mahlgut und tiefe Riffelkonturen (rechts in Figur 10b) für gröberes Mahlgut verwendet. Die Höhe, bzw. die Tiefe der Riffel erstreckt sich dabei von der Grundfläche 520 bis zur Quetschfläche 500. In Figur 11 sind tabellarisch unterschiedliche Ausführungsformen von Riffelkonturen aufgezeigt, wie sie heute bei Riffelwalzen Verwendung finden. Die verschiedenen Ausführungsformen unterscheiden sich dabei primär durch Winkel, welche die Schneidfläche und die Freifläche zu einer Normalen der Walzenoberfläche einnimmt. Verschiedene Ausführungsformen von Riffelwalzen werden für unterschiedliches Mahlgut und für unterschiedliche Qualitätsanforderungen verwendet. Eine Mahlanlage wird entsprechend ihrem Einsatz mit passenden Riffelwalzen ausgestattet.

Figur 12 zeigt eine schematische Darstellung der Charakteristika bei einer Riffelwalzen mit Verschleiss. Dabei zeigt der Graph 900 wieder die aktuell gemessene Oberflächenkontur und der Graph 910 eine Ideallinie, wie in den Figuren 10a und 10b erläutert. Ferner werden Abstände von benachbarten Riffeln zueinander definiert: T1 entspricht einem Abstand vom Grund bis zu einer der Schneidkante 540 gegenüberliegenden Kante der Quetschfläche 500, T2 entspricht einem Abstand vom Grund zur Schneidkante 540, L entspricht der Länge der Quetschfläche und T entspricht einem Abstand von einer Schneidkante 540 bis zur nächsten Schneidkante eines benachbarten Riffels. Weiter werden die Riffel mit charakteristischen Höhen beschrieben: Hb entspricht einer Höhe vom Grund bis zur Quetschfläche und Ha einer Höhe vom Grund bis zum höchsten Punkt einer gemessenen Quetschoberfläche. Zudem beschreiben verschiedene Rundungsradien den Verschleiss einer Konturform: r2 beschreibt einen Radius am Grund und r3 einen Radius an der Quetschfläche. Ein Winkel a gibt den Winkel zwischen einer Freifläche und der Normalen und ein Winkel b gibt den Winkel zwischen einer Schneidfläche und der Normalen an. Die Winkel a und b werden zur Typenbezeichnung von Riffelarten verwendet, wie es in Figur 11 aufgelistet ist. Alle die genannten Charakteristika können mittels der Sensorik des Überwachungssystems nach der Erfindung erfasst und zur Bestimmung des Verschleissgrad der Riffelwalze verwendet werden, wie oben beschrieben.

Zur Bestimmung eines Energiesparpotentials wird von der Analyseeinheit beispielsweise ein mathematisches Modell für unterschiedliche Weizensorten verwendet, das aufgrund von realen Versuchen mit statistischer Versuchsplanung an einem Laborwalzenstuhl erarbeitet wurde. Bei dem Modell werden der Verschleiss der Walzen in Prozent bezogen auf die Querschnittsfläche der Riffel als Variable A, der Massenstrom in Kilogramm pro Stunde als Variable B und der Abstoss auf einem 1120 Micrometer Sieb in Prozent als Variable C verwendet. Aus den Versuchen hat sich ein Modell zur Berechnung der spezifischen Mahlenergie gemäss folgender Formel ergeben: $Spez . Mahlenergie = 1.845 + 0.057 A + 10.00185 B - 0.05 C - 0.00042 AB - 8.000184 {A}^{2}$

Damit ist aus dem Vergleich zwischen einem beliebigen abgenutzten Riffel und einem neuen Riffel das Energiesparpotential bestimmbar.

In Figur 13 ist nun ein Analysebericht zu einer Riffelwalze gezeigt, der gemäss dem erfindungsgemässen Überwachungsverfahren erstellt wurde. Bei dieser Form des Berichts können bestimmte Kennwerte der Riffelwalze manuell eingegeben werden, wie etwa die Orientierung der Riffel, eine Typenangabe und Massangaben zur Quetschfläche des Riffeltyps. Die Orientierung wird von der Analyseeinheit verwendet, um die gemessene Riffelkontur in die Idealkontur einzufügen. Die Typenangabe kann z. B. für die Bestimmung von Referenzwinkel, bzw. Sollwinkeln der Riffelkontur dienen. Die Massangaben zur Quetschfläche kann ebenfalls als Referenzwert dienen. Die Referenzwerte können zur Bestimmung von Schwellenwerten für die Analyse durch die Analyseeinheit herangezogen werden. Das Überwachungsverfahren ermittelt dann auf der Grundlage dieser Angaben, der gemessenen Daten, der Betriebsdaten und ggf. von Spezifikationsdaten den Verschleissgrad, den Wartungsverlust, den Mahlertragsverlust und eine optimierte künftige Wartungszeit, wie oben geschildert. Beispielsweise werden Spezifikationsdaten zu unterschiedlichen Weizenarten verwendet. In dem Analysebericht können die Analyseergebnisse z. B. durch Verschleiss in Prozent zum Sollwert, durch Verhältnisse von Messwert und Sollwert oder durch Klassifizierungen, wie oben geschildert angegeben werden.

In Figur 14 ist ein Beispiel für einen Prognosebericht zu der im Analysebericht aus Figur 13 beschriebenen Riffelwalze gezeigt. Die Prognose bezieht sich hier auf das Energiesparpotential, wie oben beschrieben, und wird anhand eines drei-dimensionalen Graphen veranschaulicht, der Variablen aus der Formel für die spezifische Mahlenergie graphisch darstellt. Weiter gibt der Prognosebericht die Energiekosten mit und ohne Verschleiss der Riffelwalzen an. Diese Kalkulation kann dann zur Bestimmung des optimalen künftigen Wartungszeitpunkts gemäss dem Überwachungsverfahren der Erfindung herangezogen werden.

Bei einer Mahlanlage, die mit einem Überwachungssystem nach der vorliegenden Erfindung ausgestattet ist, können unnötige Standzeiten aufgrund von Wartungsarbeiten oder Materialausfall verhindert werden, die Produktivität und die Lebensdauer kann verbessert werden und die Kosten für den Betrieb der Anlage können transparent geplant und optimiert werden.

**Referenzliste**

| | | | |
|---|---|---|---|
| 1 | Mahlanlage | 410 | Mahlertragsverlustkurve |
| 2, 2.1, 2.2 | Mahlwalze | 420 | Wartungsverlustkurve |
| 3 | Steuereinheit | 430 | vorsorglicher Wartungszeitraum |
| 4 | Sensorik | 440 | vorhergesagter Wartungszeitraum |
| 4.1 ...4.8 | Messsensoren | 450 | Wartungszeitraum bei Ausfall |
| 5 | Identifikationsmittel | | |
| 6 | Analyseeinheit | 500 | Quetschfläche |
| 7 | Cloud-Plattform | 510 | Freifläche |
| 8 | Datensender | 520 | Grundfläche |
| 9 | Datenempfänger | 530 | Schneidfläche |
| 10 | Datenpool | 540 | Schneidkante |
| 11 | Modul maschinelles Lernen | 550 | Drehrichtung |
| 12 | Ausgabeeinheit | | |
| 13 | Servicemodul | 900 | Kontur Riffelwalze |
| 14 | Statistikmodul | 910 | Ideallinie Riffelwalze |
| 15 | | | |
| 16 | Rechenvorrichtung | TA | aktueller Zeitpunkt |
| 17 | Speisewalze | TW | künftiger Zeitpunkt |
| 18 | Speisewalze | | |
| 19 | Datenübertragung | | |
| 40 | Verschleissdaten | | |
| 50 | Betriebsmessdaten | | |
| 60 | Spezifikationsdaten | | |
| 100 | Mahlgut | | |
| 110 | Mahlprodukt | | |
| 200 | Datenerfassung | | |
| 210 | Erhebung Spezifikationsdaten | | |
| 220 | Analyseschritt | | |
| 230 | Wartungsschritt | | |
| 240 | Aktualisierungsschritt | | |
| 250 | Abschlussschritt | | |
| 300 | Wartungsverlust | | |
| 310 | künftiger Wartungsverlust | | |
| 320 | Ertragsverlust | | |

## Patentansprüche

1. Verfahren zum optimierten Überwachen eines Verschleiss an Komponenten einer Mahlanlage (1), insbesondere an Mahlwalzen (2) der Mahlanlage, das einen optimierten künftigen Zeitpunkt für eine Wartung der Mahlanlage mittels einer Steuereinheit (3) zur Steuerung der Mahlanlage detektiert, umfassend Erfassen von Messdaten (40, 50) zu technischen Parametern bezüglich eines Verschleisszustands einer Komponente und eines Betriebszustands der Mahlanlage mittels einer Sensorik (4), Analyse eines Verschleissverhalten der Mahlanlage mittels einer Analyseeinheit (6), sowie Austausch von Daten mittels wenigstens einem Datensender (8) und wenigstens einem Datenempfänger (9), wobei
die Sensorik (4) Messdaten zum Verschleisszustand (40) wenigstens einer Komponente (2) und zum Betriebszustand (50) der Mahlanlage periodisch oder kontinuierlich über die Zeit erfasst,
die Analyseeinheit (6) den Messdaten (40) zu wenigstens einem Parameter zum Verschleisszustand wenigstens einer Komponente einen Verschleissgrad der wenigstens einen Komponente zuordnet und dem Verschleissgrad einen Wartungsverlust zuordnet, der einem Ertragsverlust aufgrund einer technischen Wartung der wenigstens einen Komponente entspricht,
die Analyseeinheit (6) aus mehreren zu unterschiedlicher Zeit erfassten Messdaten (40) einen künftigen Verschleisszustand zu einem Zeitpunkt in der Zukunft ableitet und dem künftigen Verschleisszustand einen künftigen Verschleissgrad und einen künftigen Wartungsverlust zuordnet,
die Analyseeinheit (6) den Messdaten (50) zu wenigstens einem Parameter zum Betriebszustand der Mahlanlage einen Mahlertragswert zuordnet, der den Ertrag aus dem Betrieb der Mahlanlage angibt, und einen Mahlertragsverlust relativ zu einem Ertragssollwert der Mahlanlage bestimmt,
die Analyseeinheit (6) aus mehreren zu unterschiedlicher Zeit erfassten Messdaten (50) einen künftigen Betriebszustand und daraus einen künftigen Mahlertragsverlust zu einem Zeitpunkt in der Zukunft ableitet und
die Analyseeinheit (6) einen Wartungszeitpunkt (TW) in der Zukunft optimiert, indem als künftiger Wartungszeitpunkt (TW) derjenige Zeitpunkt festgelegt wird, an dem der künftige Wartungsverlust dem künftigen Mahlertragsverlust entspricht.

2. Verfahren zum Überwachen eines Verschleiss an Komponenten einer Mahlanlage nach Anspruch 1, wobei die Analyseeinheit (6) die Messdaten (40, 50) unterschiedlicher Parameter zum Verschleisszustand wenigstens einer Komponente und/oder zum Betriebszustands der Mahlanlage mittels einem Aggregiermodul aggregiert und auf der Basis der aggregierten Messdaten einen aggregierten Verschleissgrad der wenigstens einen Komponente und einen zugehörigen Wartungsverlust zuordnet und/oder dem Betriebszustands der Mahlanlage einen aggregierten Mahlertragswertverlust zuordnet.

3. Verfahren zum Überwachen eines Verschleiss an Komponenten einer Mahlanlage nach einem der vorhergehenden Ansprüche, wobei die Analyseeinheit mittels eines Regressionsmoduls und/oder einem Interpolationsmoduls eine Prognose des künftigen Wartungsverlusts und des künftigen Mahlertragsverlusts erstellt.

4. Verfahren zum Überwachen eines Verschleiss an Komponenten einer Mahlanlage nach einem der vorhergehenden Ansprüche, wobei die Analyseeinheit (6) mittels einem Modul zum maschinellen Lernen (11) den künftigen Wartungsverlust und den künftigen Mahlertragsverlust automatisiert optimiert.

5. Verfahren zum Überwachen eines Verschleiss an Komponenten einer Mahlanlage nach dem vorhergehenden Anspruch, wobei das Modul zum maschinellen Lernen (11) ein Regelsignal an die Steuereinheit (3) zur Regelung des Betriebs der Mahlanlage (1) sendet, womit der Betrieb der Mahlanlage entsprechend einem gewünschten Wartungszeitpunkt derart selbst-adaptiv optimiert wird, dass der künftige Wartungszeitpunkt einem optimierten Wartungszeitpunkt entspricht.

6. Verfahren zum Überwachen eines Verschleiss an Komponenten einer Mahlanlage nach einem der Ansprüche 4 oder 5, wobei eine Optimierung des Betriebs der Mahlanlage durch eine Optimierung in Bezug auf eine Parallelität von Mahlwalzen einer Walzenpaarung, einen Abstand der Mahlwalzen zueinander und/oder eine Drehgeschwindigkeit der Mahlwalzen, basierend auf den von dem Modul zum maschinellen Lernen (11) ermittelten künftigen Wartungsverlust und den künftigen Mahlertragsverlust erfolgt.

7. Verfahren zum Überwachen eines Verschleiss an Komponenten einer Mahlanlage nach einem der vorhergehenden Ansprüche, wobei die Sensorik (4) mehrere Messsensoren (4.1,..., 4.8) umfasst, die Messdaten zu einer Temperatur von Komponenten, einem Rollenprofil und/oder einer Rauigkeit von Mahlwalzen der Mahlanlage, einer Drehgeschwindigkeit der Mahlwalzen, einer Vibration der Mahlwalzen, einem Abstand von Walzen eines Mahlwalzenpaares, einen Energieverbrauch der Mahlanlage, einer Produktionsquantität der Mahlanlage, einem Mahlgrad des gemahlenen Mahlgutes, einer Zeit seit einer letzten Wartung und/oder Standzeiten der Mahlanlage erfassen.

8. Verfahren zum Überwachen eines Verschleiss an Komponenten einer Mahlanlage nach einem der vorhergehenden Ansprüche, wobei Spezifikationsdaten der Mahlanlage (1) und/oder eines zu mahlenden Mahlgutes (100) aus einem Datenpool ( 10) zum Optimieren des Wartungszeitpunkt in der Zukunft, für die Bestimmung des künftigen Wartungsverlust und des künftigen Mahlertragsverlusts verarbeitet werden.

9. Verfahren zum Überwachen eines Verschleiss an Komponenten einer Mahlanlage nach Anspruch 8, wobei der Datenpool (10) Daten betreffend einer spezifischen Mahlanlage bereitstellt, insbesondere Daten zu Kosten für Material und Arbeit bei einer Wartung, Energiekosten zum Betrieb der Mahlanlage und/oder Informationen zum Mahlgut (100).

10. Verfahren zum Überwachen eines Verschleiss an Komponenten einer Mahlanlage nach Anspruch 8 oder 9, wobei der Datenpool (10) Messdaten (40, 50) zu technischen Parametern bezüglich eines Verschleisszustands einer Komponente und/oder eines Betriebszustands von anderen, vergleichbaren Mahlanlagen bereitstellt zur Optimierung der Bestimmung des künftigen Wartungsverlust und des künftigen Mahlertragsverlusts durch Vergleich und/oder Einbezug dieser Messdaten.

11. Verfahren zum Überwachen eines Verschleiss an Komponenten einer Mahlanlage nach einem der vorhergehenden Ansprüche, wobei eine Ausgabeeinheit (12) einen Verschleissgrad wenigstens einer Komponente und/oder einen Wartungsverlust bzgl. wenigstens einer Komponente und/oder einen Mahlertragsverlust der Mahlanlage (1) als zeitlichen Verlauf visuell anzeigt.

12. Verfahren zum Überwachen eines Verschleiss an Komponenten einer Mahlanlage nach dem vorhergehenden Anspruch, wobei die Ausgabeeinheit (12) ein visualisiertes, massgeschneidertes Dashboard-Format umfasst, das derart ausgebildet ist, dass eine automatisierte Anzeige von Verschleissberichten, empfohlenen künftigen Wartungszeiten und Informationen zum Mahlbetrieb und zu dessen Optimierung erfolgt.

13. Verfahren zum Überwachen eines Verschleiss an Komponenten einer Mahlanlage nach einem der vorhergehenden Ansprüche, wobei die Messdaten zu technischen Parametern bezüglich eines Verschleisszustands einer Komponente und eines Betriebszustands der Mahlanlage mittels der Datensender (8) in eine Cloud-Plattform (7) geladen werden und/oder der Datenpool mit Daten betreffend einer spezifischen Mahlanlage und/oder Daten betreffend anderer, vergleichbarer Mahlanlagen in einer Cloud-Plattform (7) zur Verfügung gestellt werden.

14. Verfahren zum Überwachen eines Verschleiss an Komponenten einer Mahlanlage nach einem der vorhergehenden Ansprüche, wobei ein Servicemodul (13) basierend auf dem ermittelten künftigen Wartungsverlust und dem künftigen Mahlertragsverlust automatisiert einen zeitlichen Ablauf einer Wartung der Mahlanlage triggert und/oder mittels automatisierter Signalgenerierung und -übertragung auslöst und/oder ein Angebot für eine Wartung der Komponenten und/ oder eine Wartungsbestellung automatisiert erstellt mittels welchem die Wartung der Mahlanlage triggerbar ist.

15. Verfahren zum Überwachen eines Verschleiss an Komponenten einer Mahlanlage nach einem der vorhergehenden Ansprüche, wobei eine Komponente der Mahlanlage, insbesondere eine Mahlwalze, durch ein Identifikationsmittel (5), das elektronisch gespeicherte Daten bezüglich der Komponente aufweist, eindeutig identifiziert wird.

16. Verfahren zum Überwachen eines Verschleiss an Komponenten einer Mahlanlage nach einem der vorhergehenden Ansprüche, wobei die Analyseeinheit (6) zumindest den aktuellen Verschleissgrad und den aktuellen Mahlertragswert an die Steuereinheit zur automatisierten Steuerung der Mahlanlage übermittelt.

17. Verfahren zum Überwachen eines Verschleiss an Komponenten einer Mahlanlage nach einem der vorhergehenden Ansprüche, wobei die Analyseeinheit (6) aus den Messdaten (40, 50) zu technischen Parametern bezüglich eines Verschleisszustands einer Komponente und/oder aus den Messdaten zum Betriebszustand der Mahlanlage wenigstens eine für einen spezifischen Verschleiss erforderliche spezifische Wartungsarbeit ermittelt und einen künftigen Wartungszeitpunkt für diese erforderliche spezifische Wartungsarbeit als denjenigen Zeitpunkt festgelegt, an dem der spezifische künftige Wartungsverlust resultierend aus diesem spezifischen Verschleiss dem spezifischen künftigen Mahlertragsverlust resultierend aus diesem spezifischen Verschleiss entspricht.

18. System zum Überwachen eines Verschleiss an Komponenten einer Mahlanlage (1), insbesondere an Mahlwalzen (2) der Mahlanlage, das eine Steuereinheit (3) zur Steuerung der Mahlanlage (1), eine Sensorik (4) zum Erfassen von Messdaten (40, 50) zu technischen Parametern bezüglich eines Verschleisszustands einer Komponente und eines Betriebszustands der Mahlanlage, eine Analyseeinheit (6) zur Analyse eines Verschleissverhalten der Mahlanlage sowie Datensender (8) und Datenempfänger (9) zum Austausch von Daten mit der Analyseeinheit aufweist,
die Sensorik (4) derart ausgelegt ist, dass Messdaten (40, 50) zum Verschleisszustand wenigstens einer Komponente und zum Betriebszustands der Mahlanlage periodisch oder kontinuierlich über die Zeit erfassbar sind,
die Analyseeinheit (6) dazu konfiguriert ist, den Messdaten (40) zu wenigstens einem Parameter zum Verschleisszustand wenigstens einer Komponente einen Verschleissgrad der wenigstens einen Komponente zu zuordnen und dem Verschleissgrad einen Wartungsverlust zu zuordnen, der einem Mahlertragsverlust aufgrund einer technischen Wartung der wenigstens einen Komponente entspricht,
die Analyseeinheit (6) dazu konfiguriert ist, aus mehreren zu unterschiedlicher Zeit erfassten Messdaten (40) einen künftigen Verschleisszustand zu einem Zeitpunkt in der Zukunft abzuleiten und einen künftigen Verschleissgrad und einen künftigen Wartungsverlust zu zuordnen,
die Analyseeinheit (6) dazu konfiguriert ist, den Messdaten (50) zu wenigstens einem Parameter zum Betriebszustands der Mahlanlage einen Mahlertragswert zu zuordnen, der den Ertrag aus dem Betrieb der Mahlanlage angibt, und einen Mahlertragsverlust relative zu einem Ertragssollwert der Mahlanlage bestimmt,
die Analyseeinheit (6) dazu konfiguriert ist, aus mehreren zu unterschiedlicher Zeit erfassten Messdaten (50) einen künftigen Betriebszustand und daraus einen künftigen Mahlertragsverlust zu einem Zeitpunkt in der Zukunft abzuleiten,
die Analyseeinheit (6) dazu konfiguriert ist, einen Wartungszeitpunkt in der Zukunft zu optimieren, indem als künftiger Wartungszeitpunkt derjenige Zeitpunkt festgelegt wird an dem der künftigen Wartungsverlust dem künftigen Mahlertragsverlust entspricht.

19. System zum Überwachen eines Verschleiss an Komponenten einer Mahlanlage nach dem vorhergehenden Anspruch, das zur Ausführung des Verfahrens nach den Ansprüchen 1 bis 17 ausgebildet ist.

20. System zum Überwachen eines Verschleiss an Komponenten einer Mahlanlage nach einem der vorhergehenden Ansprüche 18 und 19, wobei an einer Mahlwalze (2, 2.1, 2.2) der Mahlanlage (1) wenigstens ein Temperatursensor (4.1) und ein Vibrationssensor (4.2), ein Datensender (8) und ein Mikroprozessor angeordnet sind zum Bereitstellen der Messdaten über die Mahlwalze für die Analyseeinheit (6).

21. System zum Überwachen eines Verschleiss an Komponenten einer Mahlanlage nach einem der vorhergehenden Ansprüche 18 bis 20, wobei die Analyseeinheit (6) und/oder ein Datenpool (10) mit Daten betreffend einer spezifischen Mahlanlage in einer digitalen Cloud-Plattform (7)vorgesehen sind.

22. System zum Überwachen eines Verschleiss an Komponenten einer Mahlanlage nach einem der vorhergehenden Ansprüche 18 bis 21, wobei eine Komponente, insbesondere eine Mahlwalze (2), ein Identifikationsmittel (5) aufweist, das elektronisch gespeicherte Daten bezüglich der Komponente zur eindeutigen Identifikation aufweist.

23. System zum Überwachen eines Verschleiss an Komponenten einer Mahlanlage nach einem der vorhergehenden Ansprüche 18 bis 22, wobei die Analyseeinheit (6) ein Modul zum maschinellen Lernen (11) und ein Servicemodul (13) umfasst, insbesondere auch ein Aggregiermodul und/oder ein Regressionsmodul umfasst, die in einer Cloud-Plattform (7) vorliegen.

24. Mahlanlage zum Vermahlen von Mahlgut mit wenigstens einer Mahlwalzenpaarung, die ein System nach einem der Ansprüche 18 bis 23 umfasst.

25. Mahlanlage nach dem vorhergehenden Anspruch, die zum Mahlen von Weizen und/oder Roggen und/oder Durum und/oder Hafer und/oder Gerste und/oder Erbsen und/oder Kichererbsen und/oder Hülsenfrüchte und/oder Raps und/oder Soja und/oder Kakao und/oder Kaffee als Mahlgut ausgebildet ist.

## Claims

1. Process for optimized monitoring of wear on components of a grinding mill (1), particularly on grinding rolls (2) of the grinding mill, that detect an optimized future time for maintenance of the grinding mill by means of a control unit (3) for controlling the grinding mill, a sensory system (4) for detecting measurement data (40, 50) on technical parameters relating to a wear condition of a component and an operating state of the grinding mill, an analysis unit (6) to analyze wear behavior of the grinding mill and at least one data transmitter (8) and at least one data receiver (9) to exchange data, wherein
the sensory system (4) detects measurement data on the wear condition (40) of at least one component (2) and on the operating state (50) of the grinding mill periodically or continuously over time,
the analysis unit (6) assigns the measurement data (40) to at least one parameter on the wear condition of at least one component a degree of wear of the at least one component and the degree of wear to a maintenance loss, corresponding to a yield loss based on technical maintenance of at least one component,
the analysis unit (6) derives from several pieces of measurement data (40) detected at different times a future wear condition at a time in the future and assigns the future wear condition to a future degree of wear and a future maintenance loss,
the analysis unit (6) assigns the measurement data (50) on at least one parameter of the operating state of the grinding mill a grinding yield value that specifies the yield from operation of the grinding mill, and determines a grinding yield loss relative to a target yield level of the grinding mill.
the analysis unit (6) derives a future operating state from several pieces of measurement data (50) detected at different times, and derives a future grinding yield loss at a time in the future therefrom and
the analysis unit (6) optimizes a maintenance time (TW) in the future, by establishing as the future maintenance time (TW) that time at which the future maintenance loss corresponds to the future grinding yield loss.

2. Process for monitoring wear on components of a grinding mill in accordance with claim 1, wherein the analysis unit (6) aggregates the measurement data (40, 50) of various parameters on the wear condition of at least one component and/or on the operating state of the grinding mill by means of an aggregation module, and, on the basis of the aggregated measurement data, assigns an aggregated degree of wear to the at least one component and a relevant maintenance loss and/or assigns the operating state of the grinding mill an aggregated grinding yield loss.

3. Process for monitoring wear on components of a grinding mill in accordance with any one of the preceding claims, wherein the analysis unit compiles a forecast of the future maintenance loss and the future grinding yield loss by means of a regression module and/or an interpolation module.

4. Process for monitoring wear on components of a grinding mill in accordance with any one of the preceding claims, wherein the analysis unit (6) optimizes the future maintenance loss and the future grinding yield loss automatically by means of a module for machine learning (11).

5. Process for monitoring wear on components of a grinding mill according to the preceding claim, wherein the module for machine learning (11) sends a control signal to the control unit (3) for regulation of the operation of the grinding mill (1), wherein the operation of the grinding mill is optimized corresponding to a desired maintenance time, self-adaptively in such a way that the future maintenance time corresponds to the optimized maintenance time.

6. Process for monitoring wear on components of a grinding mill in accordance with any one of claims 4 or 5, wherein there is an optimization of the operation of the grinding mill by an optimization in relation to a parallelity of grinding rolls of a roll pair, a mutual gap of the grinding rolls and/or a rotational velocity of the grinding rolls, based on the future maintenance loss and the future grinding yield loss ascertained from the module for machine learning (11).

7. Process for monitoring wear on components of a grinding mill in accordance with any one of the preceding claims, wherein the sensory system (4) comprises several measurement sensors (4.1 - 4.8) detecting measurement data on a temperature of components, a roll profile and/or a roughness of grinding rolls of the grinding mill, a rotational velocity of the grinding rolls, a vibration of the grinding rolls, a gap of rolls of a grinding roll pair, energy consumption of the grinding mill, production quantity of the grinding mill, a grinding level of the material being ground, a time since last maintenance and/or downtimes of the grinding mill.

8. Process for monitoring wear on components of a grinding mill in accordance with any one of the preceding claims, wherein specification data from the grinding mill (1) and/or a grinding material to be ground (100) from a data pool (10) are processed to optimize the maintenance time in the future, for determining the future maintenance loss and the future grinding yield loss.

9. Process for monitoring wear on components of a grinding mill in accordance with claim 8, wherein the data pool (10) provides data relevant to a specific grinding mill, particularly data on costs for material and work for a maintenance task, energy costs for operation of the grinding mill and/or information on the grinding material (100).

10. Process for monitoring wear on components of a grinding mill in accordance with claim 8 or 9, wherein the data pool (10) provides measurement data (40, 50) on technical parameters relating to a wear condition of a component and/or an operating state of other, comparable grinding mills, for optimization of determining the future maintenance loss and future grinding yield loss by comparison and/or inclusion of these measurement data.

11. Process for monitoring wear on components of a grinding mill in accordance with any one of the preceding claims, wherein an output unit (12) displays visually a degree of wear of at least one component and/or a maintenance loss relating to at least one component and/or a grinding yield loss of the grinding mill (1) as a curve over time.

12. Process for monitoring wear on components of a grinding mill in accordance with the preceding claim, wherein the output unit (12) comprises a visualized, tailored dashboard format, designed in such a way that wear reports, recommended future maintenance times and information on grinding operation are displayed automatically to optimize this.

13. Process for monitoring wear on components of a grinding mill according to any one of the preceding claims, wherein the measurement data on technical parameters in relation to a wear condition of a component and an operating state of the grinding mill are loaded by means of the data transmitter (8) into a cloud platform (7) and/or the data pool with data relating to a specific grinding mill and/or data relating to other, comparable grinding mills is provided in a cloud platform (7).

14. Process for monitoring wear on components of a grinding mill in accordance with any one of the preceding claims, wherein a servicing module (13) based on the future maintenance loss ascertained and the future grinding yield loss automatically triggers a cycle of maintenance for the grinding mill and/or actuated by means of automated signal generation and transmission and/or an offer for maintenance of the components and/or a maintenance order is automatically compiled by means of which maintenance of the grinding mill can be triggered.

15. Process for monitoring wear on components of a grinding mill in accordance with any one of the preceding claims, wherein a component of the grinding mill, particularly a grinding roll, is uniquely identified by a means of identification (5) exhibiting electronically stored data relating to the component.

16. Process for monitoring wear on components of a grinding mill in accordance with any one of the preceding claims, wherein the analysis unit (6) transfers at least the actual degree of wear and the actual grinding yield level to the control unit for automated control of the grinding mill.

17. Process of monitoring wear on components of a grinding mill in accordance with any one of the preceding claims, wherein the analysis unit (6) ascertains from measurement data (40, 50) on technical parameters relating to a wear condition of a component and/or from measurement data on the operating state of the grinding mill at least one specific maintenance task required for specific wear and a future maintenance time for this required specific maintenance task is established as that time at which the specific future maintenance loss resulting from this specific wear corresponds to the specific future grinding yield loss resulting from this specific wear.

18. System for monitoring of wear on components of a grinding mill (1), particularly on grinding rolls (2) of the grinding mill, exhibiting a control unit (3) for controlling the grinding mill (1), a sensory system (4) for detecting measurement data (40, 50) on technical parameters relating to a wear condition of a component and an operating state of the grinding mill, an analysis unit (6) to analyze wear behavior of the grinding mill and at least one data transmitter (8) and data receiver (9) to exchange data with the analysis unit,
the sensory system (4) is designed in such a way that measurement data (40, 50) on the wear condition of at least one component and the operating state of the grinding mill can be detected periodically or continuously over time,
the analysis unit (6) is configured to assign the measurement data (40) to at least one parameter on the wear condition of at least one component the degree of wear of the at least one component and the degree of wear to a maintenance loss, corresponding to a grinding yield loss based on technical maintenance of at least one component,
the analysis unit (6) is configured to derive from several pieces of measurement data (40) detected, a wear condition at a time in the future and to assign to it a future degree of wear and a future maintenance loss,
the analysis unit (6) is configured to assign the measurement data (50) on at least one parameter of the operating state of the grinding mill a grinding yield value that specifies the yield from operation of the grinding mill, and determines a grinding yield loss relative to a target yield level of the grinding mill,
the analysis unit (6) is duly configured to derive a future operating state from several pieces of measurement data (50) detected at different times, and derives a future grinding yield loss at a time in the future therefrom and
the analysis unit (6) is duly configured to optimize a maintenance time in the future, by establishing as the future maintenance time that time at which the future maintenance loss corresponds to the future grinding yield loss.

19. System for monitoring wear on components of a grinding mill in accordance with the preceding claim that is designed to implement the process in accordance with claims 1 to 17.

20. System for monitoring wear on components of a grinding mill in accordance with any one of preceding claims 18 and 19, wherein on a grinding roll (2, 2.1, 2.2) of the grinding mill (1) at least one temperature sensor (4.1) and a vibration sensor (4.2), a data transmitter (8) and a microprocessor are arranged to provide the measurement data on the grinding roll for the analysis unit (6).

21. System for monitoring wear on components of a grinding mill in accordance with any one of the preceding claims 18 to 20, wherein the analysis unit (6) and/or a data pool (10) are provided with data regarding a specific grinding mill in a digital cloud platform (7).

22. System for monitoring wear on components of a grinding mill in accordance with any one of the preceding claims 18 to 21, wherein a component of the grinding mill, particularly a grinding roll (2) exhibits a means of identification (5), exhibiting electronically stored data relating to the component for unique identification.

23. System for monitoring wear on components of a grinding mill in accordance with any one of the preceding claims 18 to 22, wherein the analysis unit (6) comprises a module for machine learning (11) and a servicing module (13), particularly also an aggregation module and/or a regression module, that is present in a cloud platform (7).

24. Grinding mill for grinding of grinding material with at least one grinding roll pair comprising a system in accordance with any one of claims 18 to 23.

25. Grinding mill in accordance with preceding claim, that is designed for grinding wheat and/or rye and/or durum wheat and/or oats and/or barley and/or peas and/or chick peas and/or pulses and/or rape and/or soya and/or cacao and/or coffee as a grinding material.

## Revendications

1. Procédé de surveillance optimisée d'une usure de composants d'une installation de broyage (1), en particulier de cylindres de broyage (2) de l'installation de broyage, qui détecte un temps futur optimisé pour la maintenance de l'installation de broyage au moyen d'une unité de commande (3) pour la commande de l'installation de broyage, d'un système de capteurs (4) pour l'enregistrement de données de mesure (40, 50) sur les paramètres techniques relatifs à un état d'usure d'un composant et à un état de fonctionnement de l'installation de broyage, une unité d'analyse (6) pour analyser le comportement à l'usure de l'installation de broyage ainsi qu'au moins un émetteur de données (8) et au moins un récepteur de données (9) pour l'échange de données,
le système de capteurs (4) enregistrant périodiquement ou en continu dans le temps des données de mesure relatives à l'état d'usure (40) d'au moins un composant (2) et à l'état de fonctionnement (50) de l'installation de broyage,
l'unité d'analyse (6) attribue aux données de mesure (40) relatives à au moins un paramètre concernant l'état d'usure d'au moins un composant un degré d'usure d'au moins un composant et attribue au degré d'usure une panne de maintenance qui correspond à une perte de rendement due à une maintenance technique d'au moins un composant,
l'unité d'analyse (6) déduit à partir de plusieurs données de mesure (40) enregistrées à des moments différents un état d'usure futur à un moment dans le futur et attribue à l'état d'usure futur un degré d'usure futur et une panne de maintenance future,
l'unité d'analyse (6) attribue aux données de mesure (50) une valeur de rendement de broyage pour au moins un paramètre relatif à l'état de fonctionnement de l'installation de broyage, qui indique le rendement du fonctionnement de l'installation de broyage, et détermine une perte de rendement de broyage par rapport à une valeur de consigne de rendement de l'installation de broyage,
l'unité d'analyse (6) déduit à partir de plusieurs données de mesure (50) enregistrées à des moments différents un état de fonctionnement futur et, à partir de là, une perte de rendement de broyage future à un moment dans le futur et
l'unité d'analyse (6) optimise un temps de maintenance (TM) dans le futur en fixant comme temps de maintenance futur (TM) le moment où la panne de maintenance future correspond à la perte de rendement de broyage future.

2. Procédé de surveillance d'une usure de composants d'une installation de broyage selon la revendication 1, dans lequel l'unité d'analyse (6) agrège les données de mesure (40, 50) de différents paramètres relatifs à l'état d'usure d'au moins un composant et/ou à l'état de fonctionnement de l'installation de broyage au moyen d'un module d'agrégation et, sur la base des données de mesure agrégées, attribue un degré d'usure agrégé d'au moins un composant et une panne de maintenance associée et/ou attribue une perte de valeur de rendement de broyage agrégée à l'état de fonctionnement de l'installation de broyage.

3. Procédé de surveillance d'une usure des composants d'une installation de broyage selon l'une des revendications précédentes, dans lequel l'unité d'analyse effectue une prédiction de la panne future de maintenance et de la perte future de rendement de broyage au moyen d'un module de régression et/ou d'un module d'interpolation.

4. Procédé de surveillance d'une usure des composants d'une installation de broyage selon l'une des revendications précédentes, dans lequel l'unité d'analyse (6) optimise automatiquement, au moyen d'un module d'apprentissage automatique (11), la panne de maintenance future et la perte de rendement de broyage future.

5. Procédé de surveillance d'une usure de composants d'une installation de broyage selon la revendication précédente, dans lequel le module d'apprentissage automatique (11) transmet un signal de régulation à l'unité de commande (3) pour la régulation du fonctionnement de l'installation de broyage (1), le fonctionnement de l'installation de broyage étant ainsi optimisé de manière auto-adaptative en fonction d'un temps de maintenance souhaité, de telle sorte que le temps de maintenance futur correspond à un temps de maintenance optimisé.

6. procédé de surveillance d'une usure de composants d'une installation de broyage selon l'une des revendications 4 ou 5, dans lequel une optimisation du fonctionnement de l'installation de broyage est effectuée par une optimisation relative à un parallélisme d'une paire de cylindres de broyage, à une distance entre les cylindres de broyage et/ou à une vitesse de rotation des cylindres de broyage, sur la base de la panne de maintenance et de la perte de rendement de broyage futures, déterminées par le module d'apprentissage automatique (11).

7. procédé de surveillance d'une usure de composants d'une installation de broyage selon l'une des revendications précédentes, dans lequel le système de capteurs (4) comprend plusieurs capteurs de mesure (4.1, ..., 4. 8) qui détectent des données de mesure concernant une température de composants, un profil de rouleaux et/ou une rugosité de cylindres de broyage de l'installation de broyage, une vitesse de rotation des cylindres de broyage, une vibration des cylindres de broyage, une distance entre les rouleaux d'une paire de cylindres de broyage, une consommation d'énergie de l'installation de broyage, une quantité de production de l'installation de broyage, un degré de broyage de la matière à broyer, un temps écoulé depuis le dernier entretien et/ou des temps d'arrêt de l'installation de broyage.

8. Procédé de surveillance d'une usure de composants d'une installation de broyage selon l'une des revendications précédentes, dans lequel des données de spécification de l'installation de broyage (1) et/ou d'une matière à broyer (100) sont traitées à partir d'un ensemble de données (10) dans le but d'optimiser le calendrier de maintenance dans le futur, pour la détermination de la panne de maintenance et de la perte de rendement de broyage futures.

9. procédé de surveillance d'une usure des composants d'une installation de broyage selon la revendication 8, dans lequel l'ensemble de données (10) met à disposition des données concernant une installation de broyage spécifique, en particulier des données relatives aux coûts de matériel et de travail lors d'une maintenance, aux coûts d'énergie pour le fonctionnement de l'installation de broyage et/ou à des informations sur la matière à broyer (100).

10. Procédé de surveillance d'une usure des composants d'une installation de broyage selon la revendication 8 ou 9, dans lequel le pool de données (10) met à disposition des données de mesure (40, 50) sur les paramètres techniques concernant un état d'usure d'un composant et/ou un état de fonctionnement d'autres installations de broyage comparables afin d'optimiser la détermination de la panne de maintenance et de la perte de rendement de broyage futures en comparant et/ou en intégrant ces données de mesure.

11. Procédé de surveillance d'une usure des composants d'une installation de broyage selon l'une des revendications précédentes, dans lequel une unité de sortie (12) indique visuellement un degré d'usure sur au moins un composant et/ou une panne de maintenance sur au moins un composant et/ou une perte de rendement de broyage de l'installation de broyage (1) au cours du temps.

12. Procédé de surveillance d'une usure des composants d'une installation de broyage selon la revendication précédente, dans lequel l'unité de sortie (12) comprend un format de tableau de bord visualisé et personnalisé conçu pour fournir un affichage automatisé des rapports d'usure, des temps de maintenance futurs recommandés et des informations sur le fonctionnement du broyeur et son optimisation.

13. Procédé de surveillance d'une usure de composants d'une installation de broyage selon l'une des revendications précédentes, dans lequel les données de mesure des paramètres techniques concernant l'état d'usure d'un composant et l'état de fonctionnement de l'installation de broyage sont chargées au moyen des émetteurs de données (8) dans une plate-forme en nuage (7) et/ou le pool de données avec des données concernant une installation de broyage spécifique et/ou des données concernant d'autres installations de broyage comparables sont mis à disposition dans une plate-forme en nuage (7).

14. Procédé de surveillance d'une usure des composants d'une installation de broyage selon l'une des revendications précédentes, dans lequel un module de service (13) déclenche automatiquement, sur la base de la panne de maintenance future déterminée et de la perte de rendement de broyage future, un déroulement temporel d'une maintenance de l'installation de broyage et/ou déclenche par génération et transmission automatisées des signaux et/ou établit automatiquement un devis pour une maintenance des composants et/ou un ordre de maintenance au moyen duquel la maintenance de l'installation de broyage peut être déclenchée.

15. Procédé de surveillance d'une usure de composants d'une installation de broyage selon l'une des revendications précédentes, dans lequel un composant de l'installation de broyage, en particulier un cylindre de broyage, est identifié de manière univoque sur la base d'un moyen d'identification (5), qui comporte des données relatives au composant, enregistrées électroniquement.

16. Procédé de surveillance d'une usure sur des composants d'une installation de broyage selon l'une des revendications précédentes, dans lequel l'unité d'analyse (6) transmet tout au moins le degré d'usure actuel et la valeur de rendement de broyage actuelle à l'unité de commande pour la commande automatisée de l'installation de broyage.

17. Procédé de surveillance d'une usure des composants d'une installation de broyage selon l'une des revendications précédentes, dans lequel l'unité d'analyse (6) détermine, à partir des données de mesure (40, 50) relatives à des paramètres techniques d'un état d'usure d'un composant et/ou à partir des données de mesure relatives à l'état de fonctionnement de l'installation de broyage, au moins une opération de maintenance spécifique requise pour une usure spécifique et définit un temps de maintenance futur pour cette usure spécifique. Les travaux de maintenance sont définis comme le moment où la panne de maintenance future spécifique résultant de cette usure spécifique correspond à la perte de rendement de broyage future spécifique résultant de cette usure spécifique.

18. Procédé de surveillance optimisée d'une usure de composants d'une installation de broyage (1), en particulier des cylindres de broyage (2) de l'installation de broyage, qui présente une unité de commande (3) pour la commande de l'installation de broyage (1), un système de capteurs (4) pour l'enregistrement des données de mesure (40, 50) sur les paramètres techniques relatifs à un état d'usure d'un composant et à un état de fonctionnement de l'installation de broyage, une unité d'analyse (6) pour analyser un comportement à l'usure de l'installation de broyage ainsi qu'un émetteur de données (8) et un récepteur de données (9) pour l'échange de données avec l'unité d'analyse,
le système de capteurs (4) est conçu de telle sorte que des données de mesure (40, 50) concernant l'état d'usure d'au moins un composant et l'état de fonctionnement de l'installation de broyage peuvent être enregistrées périodiquement ou en continu dans le temps,
l'unité d'analyse (6) est configurée pour attribuer un degré d'usure d'au moins un composant aux données de mesure (40) relatives à l'état d'usure d'au moins un paramètre et pour attribuer au degré d'usure une panne de maintenance qui correspond à une perte de rendement due à une maintenance technique d'au moins un composant,
l'unité d'analyse (6) est configurée pour déduire, à partir de plusieurs données de mesure (40) enregistrées à des moments différents, un état d'usure futur à un moment donné dans le futur et attribue à l'état d'usure futur un degré d'usure futur et une panne de maintenance future,
l'unité d'analyse (6) est configurée pour attribuer aux données de mesure (50) une valeur de rendement de broyage pour au moins un paramètre concernant l'état de fonctionnement de l'installation de broyage, qui indique le rendement du fonctionnement de l'installation de broyage, et détermine une perte de rendement de broyage par rapport à une valeur de consigne de rendement de l'installation de broyage,
l'unité d'analyse (6) est configurée pour déduire, à partir de plusieurs données de mesure (50) enregistrées à des moments différents, un état de fonctionnement futur et, à partir de là, une perte de rendement de broyage future à un moment dans le futur,
l'unité d'analyse (6) est configurée de façon à optimiser un temps de maintenance dans le futur en fixant comme temps de maintenance futur le moment où la panne de maintenance future correspond à la perte de rendement de broyage future.

19. Système de surveillance d'une usure des composants d'une installation de broyage selon la revendication précédente, conçu pour réaliser le procédé selon les revendications 1 à 17.

20. Système de surveillance d'une usure de composants d'une installation de broyage selon l'une des revendications 18 et 19 précédentes, dans lequel au moins un capteur de température (4.1) et un capteur de vibrations (4.2), un émetteur de données (8) et un microprocesseur sont disposés sur un cylindre de broyage (2, 2.1, 2.2) de l'installation de broyage (1) pour mettre à disposition de l'unité d'analyse (6) les données de mesure concernant le cylindre de broyage.

21. Système de surveillance d'une usure des composants d'une installation de broyage selon l'une des revendications 18 à 20 précédentes, dans lequel l'unité d'analyse (6) et/ou un pool de données (10) contenant des données relatives à une installation de broyage spécifique sont fournis dans une plate-forme numérique en nuage (7).

22. Procédé de surveillance d'une usure de composants d'une installation de broyage selon l'une des revendications 18 à 21 précédentes, dans lequel un composant, en particulier un cylindre de broyage (2), dispose d'un moyen d'identification (5) qui comporte des données enregistrées électroniquement et relatives au composant pour une identification unique.

23. Système de surveillance d'une usure des composants d'une installation de broyage selon l'une des revendications 18 à 22 précédentes, dans lequel l'unité d'analyse (6) comprend un module d'apprentissage automatique (11) et un module de service (13), comprend également un module d'agrégation et/ou un module de régression, disponibles dans une plateforme en nuage (7).

24. Installation de broyage permettant de broyer des matières à broyer avec au moins une paire de cylindres de broyage et comprenant un système selon l'une des revendications 18 à 23.

25. Installation de broyage selon la revendication précédente, conçue pour broyer du blé et/ou du seigle et/ou du durum et/ou de l'avoine et/ou de l'orge et/ou des pois et/ou des pois chiches et/ou des légumineuses et/ou du colza et/ou du soja et/ou du cacao et/ou du café comme matière à broyer.
